# EUROPÄISCHE PATENTSCHRIFT

(11) **EP 1 708 885 B1**
(45) Veröffentlichungstag und Bekanntmachung des Hinweises auf die Patenterteilung: **04.09.2013**
(21) Anmeldenummer: 05707875.0
(22) Anmeldetag: 28.01.2005
(51) Int. Cl.: B41F 7/40, B41F 13/40, B41F 13/34, B41F 13/36, B41F 31/36

(54) **VORRICHTUNGEN ZUM EINSTELLEN EINER VON EINER WALZE IN EINEM WALZENSTREIFEN AUF EINEN BENACHBARTEN ROTATIONSKÖRPER AUSGEÜBTEN ANPRESSKRAFT UND/ODER ZUM ANSTELLEN DER WALZE AN DEN ROTATIONSKÖRPER UND/ODER ZUM ABSTELLEN DER WALZE VON DEM ROTATIONSKÖRPER**
DEVICES FOR ADJUSTING CONTACT PRESSURE EXERTED ON AN ADJACENT ROTATING BODY BY A ROLLER IN A ROLLER STRIP AND/OR FOR ARRANGING THE ROLLER ON THE ROTATIONAL BODY AND/OR FOR DISCONNECTING THE CYLINDER FROM THE ROTATING BODY
DISPOSITIFS DESTINES A REGLER UNE FORCE DE PRESSION EXERCEE PAR UN ROULEAU SUR UN CORPS ROTATIF ADJACENT AU NIVEAU D'UNE BANDE DE ROULEAU ET/OU A SERRER LE ROULEAU CONTRE LE CORPS ROTATIF ET/OU A DESSERRER CE ROULEAU DUDIT CORPS ROTATIF

(30) Priorität: 30.01.2004 DE 102004004665
(43) Veröffentlichungstag der Anmeldung: 11.10.2006
(73) Patentinhaber: Koenig & Bauer Aktiengesellschaft, 97080 Würzburg (DE)
(72) Erfinder: FAIST, Bernd, Klaus, 97199 Ochsenfurt (DE)
(86) Internationale Anmeldenummer: PCT/EP2005/050359
(87) Internationale Veröffentlichungsnummer: WO 2005/072965

(56) Entgegenhaltungen:
- WO-A-2005/021264
- DE-A1- 10 244 043
- DE-A1- 10 244 046
- DE-A1- 10 261 983
- DE-A1- 19 730 681
- US-A- 3 131 631
- US-A- 5 323 703
- US-A- 5 588 364
- US-A- 5 819 656
- US-A- 6 098 542
- US-A1- 2003 089 254

## Beschreibung

Vorrichtung zum Einstellen einer von einer Walze in einem Walzenstreifen auf einen benachbarten Rotationskörper ausgeübten Anpresskraft und/oder zum Anstellen der Walze an den Rotationskörper und/oder zum Abstellen der Walze von dem Rotationskörper

Die Erfindung betrifft eine Vorrichtung zum Einstellen einer von einer Walze in einem Walzenstreifen auf einen benachbarten Rotationskörper ausgeübten Anpresskraft und/oder zum Anstellen der Walze an den Rotationskörper und/oder zum Abstellen der Walze von dem Rotationskörper gemäß dem Oberbegriff des Anspruchs 1.

Durch die DE 102 44 043 A1 sind Vorrichtungen zum Einstellen von Walzen in einer Druckmaschine bekannt, wobei beide Enden einer eine Anpresskraft auf einen benachbarten Rotationskörper ausübenden Walze jeweils in einem Stützlager mit einer radialhubfähigen Walzenaufnahme gelagert sind, wobei jedes Stützlager mehrere auf die Walze wirkende, mit einem Druckmittel druckbeaufschlagbare Aktoren aufweist. Eine derartig verstellbare Walze ist z. B. auch gegen einen Formzylinder angestellt.

Durch die DE 38 25 517 A1 ist eine Vorrichtung zum An- und Abstellen sowie Einstellen von Farbwerks- bzw. Feuchtwerkswalzen einer Druckmaschine bekannt, wobei ein speicherprogrammierbares Steuergerät anhand eines eingegebenen vorbestimmten Anstelldruckes die Lage einer Farbwerks- oder Feuchtwerkswalze bezüglich einer ortsfesten Reiberwalze automatisch regelt. Das speicherprogrammierbare Steuergerät gibt einen Stellbefehl an ein elektrisch angesteuertes Stellglied ab, wobei das als ein Gleichstrommotor ausgebildete Stellglied den Stellbefehl an ein Stellelement weiterleitet, wobei das Stellelement für die mechanische Verstellung der Farbwerks- oder Feuchtwerkswalze verantwortlich ist. Das elektrisch angesteuerte Stellglied sowie das Stellelement sind in einem Walzenschloss der verstellbaren Farbwerks- oder Feuchtwerkswalze angeordnet. Mit der durch die DE 38 25 517 A1 bekannten Vorrichtung ist eine Fernverstellung der Farbwerks- oder Feuchtwerkswalzen möglich. Ausgehend von einer Grundstellung der verstellbaren Farbwerks- oder Feuchtwerkswalzen sind für unterschiedliche Produktionsarten Stellwerte für andere Stellungen in dem speicherprogrammierbaren Steuergerät speicherbar. Damit sind die Stellwerte für die Farbwerks- oder Feuchtwerkswalzen von der gewählten Produktionsart abhängig, wobei voreingegebene Stellwerte für die entsprechend der Produktionsart unterschiedlichen Stellungen durch das speicherprogrammierbare Steuergerät mit einem Programm bestimmt werden.

Durch die WO 03/049946 A2 und die nachveröffentlichte WO 2004/028810 A1 sind Verfahren zum Betrieb eines Farbwerks oder Feuchtwerks einer Druckmaschine bekannt, wobei im Farbwerk oder Feuchtwerk zumindest drei Walzen bzw. Zylinder vorgesehen sind, die in zumindest zwei Walzenstreifen aneinander zur Anlage kommen können, und wobei zumindest eine der Walzen relativ zu den anderen Walzen verstellbar in einem Maschinengestell gelagert ist. Die verstellbar gelagerte Walze wird zur variablen Einstellung des jeweiligen Anpressdruckes in den beiden Walzenstreifen mit einer in Größe und Richtung verstellbaren Kraft in den Spalt zwischen die anliegenden Walzen gedrückt.

Der Erfindung liegt die Aufgabe zugrunde, eine Vorrichtung zum Einstellen einer von einer Walze in einem Walzenstreifen auf einen benachbarten Rotationskörper ausgeübten Anpresskraft und/oder zum Anstellen der Walze an den Rotationskörper und/oder zum Abstellen der Walze von dem Rotationskörper zu schaffen, wobei eine Breite des zwischen der Walze und ihres benachbarten Rotationskörpers ausgebildeten Walzenstreifens auch während einer laufenden Produktion des Druckwerks bedarfsgerecht einstellbar ist.

Die Aufgabe wird erfindungsgemäß durch Vorrichtungen mit den Merkmalen des Anspruchs 1 gelöst.

Die mit der Erfindung erzielbaren Vorteile bestehen insbesondere darin, dass die von einer Walze in einem Walzenstreifen auf einen benachbarten Rotationskörper ausgeübte Anpresskraft von einer Steuereinheit insbesondere durch eine Adressierung einzelner an der Einstellung beteiligter Aktoren individuell bedarfsgerecht einstellbar und eine bestehende Einstellung vorzugsweise ferngesteuert, z. B. auch während einer laufenden Produktion des Druckwerks, veränderbar ist. Durch die Veränderbarkeit der Anpresskraft ist eine Breite des zwischen der Walze und ihres benachbarten Rotationskörpers ausgebildeten Walzenstreifens bedarfsgerecht einstellbar, was sich vorteilhaft auf die Qualität des mit dem Druckwerk erzeugten Druckerzeugnisses auswirkt. Die Einstellung der Anpresskraft erfolgt vorzugsweise mit einem mindestens einen Aktor aufweisenden Stützlager, das auch Walzenschloss genannt wird, wobei in jedem an der Verstellung einer Walze beteiligten Walzenschloss vorzugsweise mehrere identifizierbare, einzeln auswählbare und damit von der Steuereinheit direkt oder indirekt einzeln ansteuerbare Aktoren angeordnet sind, wobei die betätigten Aktoren jeweils eine in das Innere ihres Walzenschlosses gerichtete radiale Kraft ausüben, wobei vorzugsweise von mehreren Aktoren ausgeübte radiale Kräfte in ihrer Vektorsumme die von der Walze auf den benachbarten Rotationskörper ausgeübte Anpresskraft bilden, wobei die von den Aktoren ausgeübten radialen Kräfte vorzugsweise einzeln und unabhängig voneinander einstellbar und von der Steuereinheit für eine gewünschte Betriebsstellung auch gestellt sind. Die Aktoren sind ebenso wie die jeweiligen Walzenstreifen und die ihnen zugeordneten Walzenschlösser jeweils aufgrund einer Kennung eindeutig identifizierbar. An einer gemeinsamen Druckversorgung angeschlossene Aktoren sind gruppenweise, vorzugsweise jedoch einzeln aktivierbar. Aufgrund der Anordnung von steuerbaren Einrichtungen und ihrer jeweiligen Verbindung z. B. mittels Druckmittel führenden Leitungen sind z. B. die an unterschiedlichen Druckversorgungen angeschlossenen Aktoren eines bestimmten Walzenschlosses gemeinsam aktivierbar, während an denselben Druckversorgungen angeschlossene Aktoren eines anderen Walzenschlosses inaktiv bleiben. Insbesondere bei einem in Axialrichtung nicht vollständig mit Druckformen belegten Formzylinder kann die von einer an diesem Formzylinder angestellten Walze ausgeübte Anpresskraft an den beiden axialen Enden dieser Walze unterschiedlich eingestellt sein. Wann immer die Steuereinheit z. B. durch eine entsprechende Eingabe mit einem zur Steuereinheit gehörenden Bedienelement die Anweisung erhält, in einem ausgewählten Walzenstreifen die Einstellung der Anpresskraft zu verändern, berechnet die Steuereinheit, welcher Aktor des betroffenen Walzenschlosses mit welchem Druck zu beaufschlagen ist und nimmt die gegebenenfalls erforderliche Anpassung in der Druckeinstellung z. B. durch eine Betätigung einer oder mehrerer steuerbarer Einrichtungen vor, um den Druck in ausgewählten Aktoren zu ändern. Zur Durchführung der in ihrem Wert zu ändernden Anpresskraft steuert die Steuereinheit vorzugsweise in den Druckleitungen angeordnete Ventile, insbesondere schnell reagierende, elektrisch oder elektromagnetisch betätigte Proportionalventile, sodass die Durchführung der Einstellung einer in ihrem Wert geänderten Anpresskraft binnen weniger Sekunden erfolgt.

Ausführungsbeispiele der Erfindung sind in den Zeichnungen dargestellt und werden im Folgenden näher beschrieben.

Es zeigen:
- Fig. 1: in einem Ausschnitt ein Druckwerk mit einem Farbwerk und einem Feuchtwerk jeweils mit in ihrer Anpresskraft steuerbaren Walzen;
- Fig. 2: in einem Ausschnitt ein Druckwerk mit einem Farbwerk und einem Feuchtwerk jeweils mit in ihrer Anpresskraft steuerbaren Walzen, wobei im Farbwerk zwei in ihrer Anpresskraft steuerbare Walzen gegeneinander angestellt sind;
- Fig. 3: ein Walzenschloss in einem Längsschnitt;
- Fig. 4: das Walzenschloss der Fig. 3 in einer perspektivischen Ansicht mit einem teilweisen Längsschnitt in zwei orthogonal aufeinander stehenden Ebenen;
- Fig. 5: eine schematische Darstellung von Aktoren auf eine steuerbare Walze ausgeübter radialer Kräfte ohne eine Auslenkung der steuerbaren Walze;
- Fig. 6: eine schematische Darstellung von Aktoren auf eine steuerbare Walze ausgeübter radialer Kräfte mit einer Auslenkung der steuerbaren Walze;
- Fig. 7: einen Pneumatikplan zur Ansteuerung von zu einem Druckwerk gehörenden Aktoren und Fixiereinrichtungen.

Fig. 1 zeigt in einer schematischen, vereinfachten Darstellung in einem Ausschnitt ein Druckwerk 01 mit einem Farbwerk 02 und einem Feuchtwerk 03 jeweils mit in ihrer Anpresskraft steuerbaren Walzen 04; 06; 07; 08; 09; 11. Die in ihrer Anpresskraft steuerbaren Walzen 04; 06; 07; 08; 09; 11 sind verstellbar gelagert. In diesem dargestellten Beispiel steht jede dieser steuerbaren Walzen 04; 06; 07; 08; 09; 11 zu zwei benachbarten Rotationskörpern 12; 13; 14; 16; 17 in einem Berührungskontakt, d. h. jede dieser Walzen 04; 06; 07; 08; 09; 11 ist gleichzeitig an zwei der in dieser Anordnung vorgesehenen Rotationskörper 12; 13; 14; 16; 17 angestellt, sodass jede dieser Walzen 04; 06; 07; 08; 09; 11 jeweils an ihrer Mantelfläche zwei auch nip-Stellen N11; N12; N21; N22; N31; N32; N41; N42; N51; N52; N61; N62 genannte, sich im Wesentlichen axial zur jeweiligen Walze 04; 06; 07; 08; 09; 11 erstreckende Walzenstreifen N11; N12; N21; N22; N31; N32; N41; N42; N51; N52; N61; N62 aufweist. Jede in ihrer Anpresskraft steuerbare Walze 04; 06; 07; 08; 09; 11 drückt in ihrem jeweiligen Walzenstreifen N11; N12; N21; N22; N31; N32; N41; N42; N51; N52; N61; N62 mit einer einstellbaren Anpresskraft gegen ihren benachbarten Rotationskörpern 12; 13; 14; 16; 17.

Die Walze 04 ist z. B. als eine Feuchtauftragswalze 04 ausgebildet und bildet ihre erste nip-Stelle N11 mit einem z. B. als einen Zylinder 12, insbesondere als einen Formzylinder 12 ausgebildeten Rotationskörper 12 und ihre zweite nip-Stelle N12 mit einem z. B. als einen Feuchtreiber 13 ausgebildeten Rotationskörper 13. Die Walze 06 ist z. B. als eine Farbauftragswalze 06 ausgebildet und bildet ihre erste nip-Stelle N21 mit dem Formzylinder 12 und ihre zweite nip-Stelle N22 mit einem z. B. als eine Farbübertragungswalze 16 ausgebildeten Rotationskörper 16. Die Walze 07 ist gleichfalls z. B. als eine Farbauftragswalze 07 ausgebildet und bildet ihre erste nip-Stelle N31 mit dem Formzylinder 12 und ihre zweite nip-Stelle N32 mit der Farbübertragungswalze 16. Im Feuchtwerk 03 ist z. B. eine weitere in ihrer Anpresskraft steuerbare Walze 08 vorgesehen, z. B. eine Zwischenwalze 08, die ihre erste nip-Stelle N41 mit dem Feuchtreiber 13 und ihre zweite nip-Stelle N42 mit einer weiteren Feuchtwerkswalze 14 ausbildet. Im Farbwerk 02 sind z. B. zwei weitere in ihrer Anpresskraft steuerbare Walzen 09 und 11 vorgesehen, z. B. zwei Zwischenwalzen 09 und 11, wobei die Walze 09 ihre erste nip-Stelle N51 mit der Farbübertragungswalze 16 und ihre zweite nip-Stelle N52 mit einer weiteren Farbwerkswalze 17 und die Walze 11 ihre erste nip-Stelle N61 mit der Farbübertragungswalze 16 und ihre zweite nip-Stelle N62 mit der weiteren Farbwerkswalze 17 ausbilden.

Das in der Fig. 2 gleichfalls nur schematisch und in einem Ausschnitt gezeigte Druckwerk 01 mit einem Farbwerk 02 und einem Feuchtwerk 03 jeweils mit in ihrer Anpresskraft steuerbaren Walzen 04; 06; 07; 08; 09; 11 unterscheidet sich von dem in der Fig. 1 gezeigten Druckwerk 01 in der Anordnung der Walze 11 im Farbwerk 02. In dem in der Fig. 2 gezeigten Druckwerk 01 steht die Walze 11 mit ihrer ersten nip-Stelle N61 nicht mit der Farbübertragungswalze 16 in Berührungskontakt, sondern die Walze 11 ist gegen die Walze 09 angestellt, sodass die Walze 09 ihre zweite nip-Stelle N52 nicht mit der weiteren Farbwerkswalze 17, sondern mit der Walze 11 ausbildet. Die nip-Stellen N52; N61 bezeichnen also in diesem Beispiel denselben Walzen streifen N52; N61.

Die steuerbaren Walzen 04; 06; 07; 08; 09; 11 weisen in den in der Fig. 1 und 2 gezeigten Anordnungen jeweils zwei nip-Stellen N11; N12; N21; N22; N31; N32; N41; N42; N51; N52; N61; N62 auf. Es kann im Druckwerk 01 jedoch auch eine Betriebsstellung zumindest einer dieser steuerbaren Walzen 04; 06; 07; 08; 09; 11 vorgesehen sein, in der diese Walze 04; 06; 07; 08; 09; 11 mit nur einem benachbarten Rotationskörpern 12; 13; 14; 16; 17 im Berührungskontakt steht und von ihrem zweiten benachbarten Rotationskörpern 12; 13; 14; 16; 17 abgestellt ist. Eine weitere Betriebsstellung zumindest einer der steuerbaren Walzen 04; 06; 07; 08; 09; 11 kann vorsehen, dass diese steuerbare Walze 04; 06; 07; 08; 09; 11 von allen ihren benachbarten Rotationskörpern 12; 13; 14; 16; 17 abgestellt ist, während die übrigen steuerbaren Walzen 04; 06; 07; 08; 09; 11 dieses Druckwerks 01 jeweils zumindest mit einem benachbarten Rotationskörper 12; 13; 14; 16; 17 im Berührungskontakt stehen. Im Druckwerk 01 kann für zumindest eine der steuerbaren Walzen 04; 06; 07; 08; 09; 11 auch nur ein einziger benachbarter Rotationskörper 12; 13; 14; 16; 17 vorgesehen sein.

Das Druckwerk 01 ist in einer ein Druckerzeugnis produzierenden Druckmaschine angeordnet, wobei die Druckmaschine z. B. als eine Zeitungsdruckmaschine ausgebildet ist und z. B. über mehrere Druckwerke 01 jeweils zumindest mit einem Farbwerk 02 und/oder einem Feuchtwerk 03 verfügt. Das Druckwerk 01 arbeitet z. B. in einem Flachdruckverfahren, vorzugsweise in einem Offsetdruckverfahren, wobei ein zum Druckwerk 01 gehörender Übertragungszylinder sowie ein mit dem Übertragungszylinder zusammenwirkender Gegendruckzylinder in den Fig. 1 und 2 nicht dargestellt sind. Das Feuchtwerk 03 entfällt, wenn das Druckwerk 01 in einem Trockenoffsetdruckverfahren betrieben wird.

Die Mantelfläche des z. B. als ein Formzylinder 12 ausgebildeten Rotationskörpers 12; 13; 14; 16; 17 ist mit mindestens einer Druckform (nicht dargestellt) belegt. Vorzugsweise sind in axialer Richtung des Formzylinders 12 mehrere Druckformen angeordnet, insbesondere vier oder sechs Druckformen. In Umfangsrichtung des Formzylinders 12 sind jeweils z. B. zwei Druckformen hintereinander angeordnet, sodass insgesamt bis zu acht oder zwölf Druckformen auf der Mantelfläche desselben Formzylinders 12 angeordnet sind. Das Druckwerk 01 kann in seinem Farbwerk 02 und seinem Feuchtwerk 03 insgesamt deutlich mehr, aber auch weniger steuerbare Walzen 04; 06; 07; 08; 09; 11 aufweisen, als in den Fig. 1 und 2 beispielhaft dargestellt sind.

Im Berührungskontakt zwischen aneinander angestellten Walzen 04; 06; 07; 08; 09; 11 und Rotationskörpern 12; 13; 14; 16; 17 ergibt sich an der Walze 04; 06; 07; 08; 09; 11, am Rotationskörper 12; 13; 14; 16; 17 oder an beiden eine Abplattung von deren jeweils zylindrischen Mantelfläche, wobei die Sehne der Abplattung einer am Umfang der Walze 04; 06; 07; 08; 09; 11 oder des Rotationskörpers 12; 13; 14; 16; 17 verlaufenden Breite des Walzenstreifens N11; N12; N21; N22; N31; N32; N41; N42; N51; N52; N61; N62 entspricht. Die Abplattung der ansonsten zylindrischen Mantelfläche der Walze 04; 06; 07; 08; 09; 11 oder des Rotationskörpers 12; 13; 14; 16; 17 ist möglich, weil die Walze 04; 06; 07; 08; 09; 11 oder ihr benachbarter Rotationskörper 12; 13; 14; 16; 17 oder beide eine elastisch verformbare Mantelfläche aufweisen. Beispielsweise besitzen die Walzen 04; 06; 07; 08; 09; 11 eine gummierte Mantelfläche.

In der Praxis besteht zur Erzielung einer guten Qualität für das mit dem Druckwerk 01 zu produzierende Druckerzeugnis das Bedürfnis, die im Druckwerk 01 vorhandenen Walzenstreifen N11; N12; N21; N22; N31; N32; N41; N42; N51; N52; N61; N62 auf eine bestimmte Breite einzustellen, wobei die Breite im Bereich einiger Millimeter liegt und z. B. zwischen 1 mm und 10 mm beträgt. Die in ihrer Anpresskraft steuerbaren Walzen 04; 06; 07; 08; 09; 11 und ihre benachbarten Rotationskörper 12; 13; 14; 16; 17 haben einen Durchmesser von z. B. 100 mm bis 340 mm und eine axiale Länge z. B. zwischen 1.000 mm und 2.400 mm. Die Breite des Walzenstreifens N11; N12; N21; N22; N31; N32; N41; N42; N51; N52; N61; N62 korrespondiert mit der von der jeweiligen steuerbaren Walze 04; 06; 07; 08; 09; 11 auf ihren benachbarten Rotationskörper 12; 13; 14; 16; 17 in dem jeweiligen Walzenstreifen N11; N12; N21; N22; N31; N32; N41; N42; N51; N52; N61; N62 ausgeübten Anpresskraft.

Jede in ihrer Anpresskraft steuerbare Walze 04; 06; 07; 08; 09; 11 ist jeweils mindestens mit einem ihrer Enden 18, vorzugsweise jedoch mit ihren beiden Enden 18 jeweils in einem Stützlager 21 mit einer radialhubfähigen Walzenaufnahme 39 gelagert, d. h. in einem sogenannten Walzenschloss 21, wobei jedes Stützlager 21 bzw. Walzenschloss 21 mindestens einen, vorzugsweise mehrere auf die Walze 04; 06; 07; 08; 09; 11 wirkende Aktoren 22 aufweist, wobei die Aktoren 22 ihrerseits vorzugsweise in einem zum Stützlager 21 bzw. Walzenschloss 21 gehörenden Gehäuse angeordnet und jeweils z. B. mit einem Druckmittel druckbeaufschlagbar sind. Auch wenn im Folgenden die Aktoren 22 als mit einem Druckmittel druckbeaufschlagbare Aktoren 22 beschrieben werden, was ihrer bevorzugten Ausführung entspricht, so ist die nachfolgend beschriebene Steuerung der Stützlager 21 und/oder ihrer Aktoren 22 unabhängig von dem Medium, das für die Ausübung der Anpresskraft verwendet wird. Für eine Realisierung der vorgeschlagenen Steuerung können die Aktoren 22 z. B. auch als Aktoren 22 ausgebildet sein, die die jeweilige Anpresskraft z. B. aufgrund einer hydraulischen, elektrischen, motorischen oder piezoelektrischen Wirkung ausüben. In jedem Fall bewirken betätigte Aktoren 22, dass die Walzenaufnahme 39 mit Bezug auf das Stützlager 21 in einer orthogonal zur Axialrichtung der steuerbaren Walze 04; 06; 07; 08; 09; 11 stehenden Ebene exzentrisch bewegt wird. Der Radialhub kann dabei auf einer linearen oder nichtlinearen Bewegungsbahn erfolgen.

Der im z. B. gestellfest angeordneten Stützlager 21 zulässige Radialhub der Walzenaufnahme 39 führt somit zu einer exzentrischen Verstellung der Walzenaufnahme 39 in dem vorzugsweise als Radiallager ausgebildeten Stützlager 21. In den Fig. 3 und 4 ist ein Walzenschloss 21 beispielhaft dargestellt. Die Fig. 3 zeigt dabei das Walzenschloss 21 in einem zur Achse 19 der Walze 04; 06; 07; 08; 09; 11 parallelen Längsschnitt. Die Fig. 4 zeigt das Walzenschloss 21 der Fig. 3 in einer perspektivischen Ansicht mit einem teilweisen Längsschnitt in zwei orthogonal aufeinander stehenden Ebenen. Es kann vorgesehen sein, dass mindestens alle mit einem Formzylinder 12 direkt zusammenwirkenden Walzen 04; 06; 07 jeweils mindestens einen Aktor 22 aufweisen, der unabhängig von den anderen Aktoren 22 der mit dem Formzylinder 12 direkt zusammenwirkenden Walzen 04; 06; 07 gesteuert ist. Vorzugsweise ist vorgesehen, dass mindestens drei mit dem Formzylinder 12 direkt zusammenwirkende Walzen 04; 06; 07 angeordnet sind und dass jede dieser Walzen 04; 06; 07 mindestens einen unabhängig gesteuerten Aktor 22 aufweist.

Das Gehäuse des Walzenschlosses 21 weist einen z. B. hülsenförmigen Rahmenhalter 23 auf, in dessen Innerem ein Walzenhalter 24 gelagert ist, wobei die Aktoren 22 bei ihrer Betätigung auf den Walzenhalter 24 wirken und den Walzenhalter 24 in einem radial um die Achse 19 ausgebildeten Spalt zwischen dem Rahmenhalter 23 und dem Walzenhalter 24 radial verschieben können. Der Spalt zwischen dem Rahmenhalter 23 und dem Walzenhalter 24 hat z. B. eine Weite von 1 mm bis 10 mm, vorzugsweise von etwa 2 mm. Die Aktoren 22 sind z. B. in dem Spalt zwischen dem Rahmenhalter 23 und dem Walzenhalter 24 oder jeweils in einer Kammer oder Aussparung des Rahmenhalters 23 angeordnet, wobei der in der Kammer oder Aussparung des Rahmenhalters 23 angeordnete Aktor 22 eine auf den Walzenhalter 24 gerichtete wirksame Fläche 38 aufweist, mit welcher der Aktor 22 in seinem mit einem Druckmittel beaufschlagten Betriebszustand eine Flächenpressung auf den Walzenhalter 24 ausübt.

Die Aktoren 22 sind im Gehäuse des Walzenschlosses 21 gegenüber diesem Gehäuse oder zumindest gegenüber dem Rahmenhalter 23 vorzugsweise drehfest angeordnet. Die Aktoren 22 sind z. B. jeweils als ein mit einem Druckmittel beaufschlagbarer Hohlkörper, z. B. als ein Druckschlauch, ausgebildet, wobei der Hohlkörper mindestens eine Fläche 38 (Fig. 4) aus einem reversibel verformbaren Elastomerwerkstoff aufweist, wobei diese Fläche 38 z. B. in einer weiteren nicht gezeigten Ausführungsform als eine Membran ausgebildet ist, wobei die Membran 38 bei der Druckmittelbeaufschlagung des Hohlkörpers vorzugsweise auf einer äußeren Mantelfläche des Walzenhalters 24 zur Auflage kommt. Die reversibel verformbare Fläche 38 entspricht daher zumindest weitgehend der zur Ausübung der Flächenpressung wirksamen Fläche 38. Die Aktoren 22 weisen in der hier bevorzugten Ausführung keinen in einem Zylinder geführten Kolben auf und sind kolbenstangenlos. Die Integration der Aktoren 22 in das Gehäuse des Walzenschlosses 21 führt ersichtlich zu einer äußerst kompakten Bauweise des Walzenschlosses 21. Das Druckmittel wird den Aktoren 22 jeweils über eine Druckmittelleitung 41 zugeführt (Fig. 4).

Eines der Enden 18 der in ihrer Anpresskraft steuerbaren Walze 04; 06; 07; 08; 09; 11 ist in der am Walzenhalter 24 ausgebildeten z. B. halbkreisförmigen, vorzugsweise als ein Schnellverschluss ausgebildeten Walzenaufnahme 39 gelagert und mit dem Walzenhalter 24 starr verbunden, wobei die in ihrer Anpresskraft steuerbaren Walzen 04; 06; 07; 08; 09; 11 jeweils um ihre eigene Achse 19 drehbar sind. Alternativ zur starren Verbindung von der Walzenaufnahme 39 mit dem Ende der Walze 04; 06; 07; 08; 09; 11 weist die Walzenaufnahme 39 ein Lager auf, z. B. ein Wälzlager oder Gleitlager, in dem das Ende der Walze 04; 06; 07; 08; 09; 11 drehbar gelagert ist. Der Rahmenhalter 23 ist z. B. an einer Gestellwand 36 des Druckwerks 01 befestigt. Das Walzenschloss 21 ist an seiner der in ihrer Anpresskraft steuerbaren Walze 04; 06; 07; 08; 09; 11 zugewandten Stirnseite vorzugsweise mit einem insbesondere den Spalt zwischen dem Rahmenhalter 23 und dem Walzenhalter 24 abdeckenden Dichtelement 37 gegen Staub, Feuchtigkeit und andere Verschmutzungen abgedichtet, wobei das Dichtelement 37 z. B. an dem Rahmenhalter 23 angeschraubt ist. Durch das Dichtelement 37 sind auch insbesondere die Aktoren 22 vor Verschmutzung und damit vor einer Störung in ihrer Beweglichkeit geschützt. Durch die radiale Verschiebung des Walzenhalters 24 im Rahmenhalter 23 kann eine Walze 04; 06; 07; 08; 09; 11 auch an ihren benachbarten Rotationskörper 12; 13; 14; 16; 17 angestellt oder von diesem abgestellt werden.

Das Walzenschloss 21 weist z. B. eine Fixiereinrichtung auf, die den Walzenhalter 24 und damit die starr mit ihm verbundene Walze 04; 06; 07; 08; 09; 11 in einer ersten Betriebsstellung fixiert und damit gegen jede radiale Verschiebung gegenüber dem Rahmenhalter 23 sperrt oder in einer zweiten Betriebsstellung für eine derartige Verschiebung freigibt. Die Fixiereinrichtung weist z. B. ein vorzugsweise koaxiales, starr z. B. mit dem Walzenhalter 24 verbundenes erstes Lamellenpaket 26 und ein gleichfalls vorzugsweise koaxiales zweites Lamellenpaket 27 auf, wobei das zweite Lamellenpaket 27 mit seinen Lamellen zwischen die Lamellen des ersten Lamellenpaketes 26 greift. Die Fixierung erfolgt beim Ineinandergreifen der Lamellen vorzugsweise reibschlüssig oder formschlüssig. Nach einem Lösen des Reißschlusses oder Formschlusses der Lamellen ist das zweite Lamellenpaket 27 in axialer Richtung des Walzenschlosses 21 bewegbar.

Die axiale Bewegung des zweiten Lamellenpaketes 27 kommt z. B. dadurch zustande, dass ein Druckmittel durch einen in der Gestellwand 36 ausgebildeten Kanal 28 in eine im Walzenschloss 21 angeordnete Druckkammer 29 geführt wird, wobei eine in der Druckkammer 29 angeordnete Druckplatte 31 gegen die Kraft eines Federelementes 32 einen vorzugsweise in dem Walzenhalter 24 angeordneten Stempel 33 axial bewegt. Das zweite Lamellenpaket 27 ist an einem Stempelkopf 34 des Stempels 33 befestigt und wird bei einer axialen Bewegung des Stempels 33 gleichfalls bewegt, wodurch die Lamellen der Lamellenpakete 26; 27 außer Eingriff gelangen. Durch ein Abstellen des vom Druckmittel in der Druckkammer 29 auf die Druckplatte 31 ausgeübten Druckes führt die vom Federelement 32 ausgeübte Kraft die Lamellen der Lamellenpakete 26; 27 wieder miteinander in Eingriff und fixiert damit den gegenüber dem Rahmenhalter 23 von den Aktoren 22 des Walzenschlosses 21 radial verschiebbaren Walzenhalter 24 im Rahmenhalter 23.

In dem in den Fig. 1 bis 4 gezeigten Beispiel weist jedes Walzenschloss 21 jeweils vier zirkular um die Achse 19 der Walze 04; 06; 07; 08; 09; 11 angeordnete Aktoren 22 auf, wobei die Aktoren 22 vorzugsweise in gleichmäßigen Abständen um die Achse 19 der in ihrer Anpresskraft steuerbaren Walze 04; 06; 07; 08; 09; 11 verteilt sind. Die Aktoren 22 sind fernsteuerbar, d. h. durch eine Steuereinheit betätigbar, und vorzugsweise als pneumatische Aktoren 22 ausgebildet. Als Druckmittel kommt z. B. ein vorgespanntes Gas, vorzugsweise Druckluft, zum Einsatz. Eine Alternative zu den bevorzugten pneumatischen Aktoren 22 bilden insbesondere hydraulische, mit einer Flüssigkeit druckbeaufschlagte Aktoren 22 oder auch elektromotorisch wirkende Aktoren 22. Wie in den Fig. 5 und 6 in einer schematischen Darstellung gezeigt ist, übt jeder Aktor 22 bei seiner Druckmittelbeaufschlagung eine in das Innere ihres Walzenschlosses 21 gerichtete radiale Kraft Fn1; Fn2; Fn3; Fn4 auf die mit dem Walzenschloss 21 verbundene, in ihrer Anpresskraft steuerbare Walze 04; 06; 07; 08; 09; 11 aus, wobei sich die Aktoren 22 vorzugsweise am oder im Rahmenhalter 23 des Walzenschlosses 21 radial abstützen und durch die Flächenpressung auf den im Rahmenhalter 23 radial verschiebbar angeordneten Walzenhalter 24 die radiale Kraft Fn1; Fn2; Fn3; Fn4 auf die am Walzenhalter 24 angebrachte, in ihrer Anpresskraft steuerbare Walze 04; 06; 07; 08; 09; 11 ausüben. Der vom Druckmittel im jeweiligen Aktor 22 ausgeübte Druck und die radiale Kraft Fn1; Fn2; Fn3; Fn4 dieses Aktors 22 korrespondieren demnach miteinander. Von Aktoren 22 desselben Walzenschlosses 21 gleichzeitig ausgeübte radiale Kräfte Fn1; Fn2; Fn3; Fn4 bilden einen Öffnungswinkel α miteinander, der von 0° und 180° verschieden ist, vorzugsweise zwischen 45° und 135° liegt und z. B. 90° beträgt. Die von einer in ihrer Anpresskraft steuerbaren Walze 04; 06; 07; 08; 09; 11 in einem Walzenstreifen N11; N12; N21; N22; N31; N32; N41; N42; N51; N52; N61; N62 auf einen benachbarten Rotationskörper 12; 13; 14; 16; 17 ausgeübte Anpresskraft ergibt sich dann als eine Vektorsumme aus den gleichzeitig ausgeübten radialen Kräften Fn1; Fn2; Fn3; Fn4 von Aktoren 22 desselben Walzenschlosses 21 - gegebenenfalls unter Berücksichtigung einer von der steuerbaren Walze 04; 06; 07; 08; 09; 11 aufgrund ihrer eigenen Masse auf den benachbarten Rotationskörper 12; 13; 14; 16; 17 zumindest teilweise ausgeübten Gewichtskraft.

Mit einem Identifizierungsmerkmal n in der Bezeichnung der radialen Kraft Fn1; Fn2; Fn3; Fn4 ist ein bestimmtes Walzenschloss 21 kennzeichenbar und demzufolge identifizierbar. Auf die Bedeutung des Identifizierungsmerkmals n wird nachfolgend noch eingegangen. Denn vorzugsweise jedem in der Druckmaschine verbauten, zu einer steuerbaren Walze 04; 06; 07; 08; 09; 11 gehörenden Walzenschloss 21 ist eine in der Steuerung als Adresse verwendbare Kennung zugeordnet, mit dem das Walzenschloss 21 in der Druckmaschine oder zumindest in einem Druckwerk 01 eindeutig identifizierbar und damit in der Steuerung auswählbar ist. Ebenso ist jedem zu einem Walzenschloss 21 gehörenden Aktor 22 eine Kennung zugeordnet, mit dem jeder Aktor 22 in einem der in der Druckmaschine oder im jeweiligen Druckwerk 01 angeordneten Walzenschlösser 21 eindeutig identifizierbar, auswählbar und steuerbar ist. Überdies ist analog zu den zuvor beschriebenen Kennungen der zur Fixiereinrichtung jedes Walzenschlosses 21 gehörenden Druckkammer 29 eine Kennung zugeordnet, wodurch letztlich auch jede Fixiereinrichtung von den in der Druckmaschine oder im Druckwerk 01 angeordneten Walzenschlössern 21 eindeutig identifizierbar ist. Die jeweilige Kennung der Walzenschlösser 21, ihrer Aktoren 22 und ihrer Fixiereinrichtung ist vorzugsweise maschinenlesbar und kann in der Steuereinheit, vorzugsweise einer elektronischen, digitale Daten verarbeitenden Steuereinheit, gespeichert werden.

In dem in den Fig. 1 bis 4 gezeigten Beispiel besteht für jedes Walzenschloss 21 die Kennung seiner Aktoren 22 und Fixiereinrichtung aus einer Ziffernfolge, wobei die erste Ziffer das betreffende Walzenschloss 21 und die zweite Ziffer den betreffenden Aktor 22 in dem jeweiligen Walzenschloss 21 oder dessen Fixiereinrichtung kennzeichnet. So bezeichnet eine Kennung nm jeweils mit einem Identifizierungsmerkmal n; m für das Walzenschloss 21, seiner Aktoren 22 und seiner Fixiereinrichtung ein im Druckwerk 01 eindeutig bestimmtes Walzenschloss 21, einen im Druckwerk 01 eindeutig bestimmten Aktor 22 und eine im Druckwerk 01 eindeutig bestimmte Fixiereinrichtung. Dabei kennzeichnet die Kennung nm mit ihrem ersten Identifizierungsmerkmal n ein Walzenschloss 21 und mit ihrem zweiten Identifizierungsmerkmal m einen bestimmten Aktor 22 dieses Walzenschlosses 21 oder dessen Fixiereinrichtung. Beispielsweise kennzeichnet die aus einer z. B. zweistelligen Zahl bestehende Kennung "12" mit ihrer ersten Ziffer das mit der Zahl "1" gekennzeichnete Walzenschloss 21, welches in dem in den Fig. 1 bis 4 gezeigten Beispiel der Feuchtauftragswalze 04 zugeordnet ist, wobei in der Ziffernfolge mit der zweiten Ziffer, die hier als die Zahl "2" gewählt wurde, ein ganz bestimmter Aktor 22 in dem mit der Zahl "1" gekennzeichneten Walzenschloss 21 gemeint ist. Die Kennung "15" kennzeichnet in diesem Beispiel die Fixiereinrichtung des mit der Ziffer "1" gekennzeichneten Walzenschlosses 21. In dem in den Fig. 1 bis 4 gezeigten Beispiel betrifft die Kennung nm Ziffernfolgen mit einem ersten Identifizierungsmerkmal n mit einer Zahl zwischen "1" und "6", weil sechs voneinander zu unterscheidende Walzenschlösser 21 vorgesehen sind, und mit einem zweiten Identifizierungsmerkmal m mit einer Zahl zwischen "1" und "5" für die je vier Aktoren 22 je Walzenschloss 21 und die zugehörige Fixiereinrichtung. Dadurch, dass in dem Druckwerk 01 jedem Walzenschloss 21, jedem seiner Aktoren 22 und jeder Fixiereinrichtung eine Kennung nm zugeordnet ist, ist jedes Walzenschloss 21, jeder Aktor 22 und jede Fixiereinrichtung eindeutig identifizierbar und adressierbar. Die Kennungen nm können z. B. in der Steuereinheit jeweils als eine individuelle, eindeutige Adresse hinterlegt sein, wodurch jedes Walzenschloss 21, jeder Aktor 22 und jede Fixiereinrichtung von der Steuereinheit einzeln und unabhängig von anderen in dem Druckwerk 01 angeordneten Walzenschlössern 21, Aktoren 22 und Fixiereinrichtungen identifiziert, ausgewählt, angesprochen und gesteuert werden kann.

Wenn beide Enden 18 derselben in der Anpresskraft verstellbaren und/oder in ihrer Stellung veränderbaren Walze 04; 06; 07; 08; 09; 11 und/oder mindestens ein Ende 18 von zwei verschiedenen jeweils in der Anpresskraft verstellbaren und/oder in ihrer Stellung veränderbaren Walzen 04; 06; 07; 08; 09; 11 jeweils in einem Stützlager 21, d. h. in einem Walzenschloss 21, mit einer radialhubfähigen Walzenaufnahme 39 gelagert sind, wobei jedes Stützlager 21 mindestens einen auf die Walze 04; 06; 07; 08; 09; 11 wirkenden Aktor 22 aufweist, steuert die Steuereinheit zumindest den Aktor 22 von mindestens zwei Stützlagern 21 einzeln und unabhängig von anderen Stützlagern 21 und Aktoren 22. Die Steuereinheit steuert demnach mindestens einen Aktor 22 eines Stützlagers 21 einzeln und unabhängig von einem Aktor 22 eines anderen Stützlagers 21. Die Steuereinheit kann auch Gruppen von Aktoren 22 und Stützlagern 21 gemeinsam steuern, insbesondere wenn diese gemeinsam gesteuerten Aktoren 22 und Stützlager 21 einen funktionalen Verbund bilden, also aufgrund ihrer technischen Funktion im Druckprozess stets und zwangsläufig in einer festen Zuordnung zueinander einzustellen sind.

Die mindestens zwei Aktoren 22 jeden Walzenschlosses 21 sind mit Bezug auf eine bestimmte Position des Walzenschlosses 21 in jedem Walzenschloss 21 in ihrer vorzugsweise zirkularen Verteilung stets gleich angeordnet, sodass in allen Walzenschlössern 21 eines Druckwerks 01 das Identifizierungsmerkmal m von deren Aktoren 22 und Fixiereinrichtung stets in derselben Reihenfolge zugeordnet werden können. Für in dieser Reihenfolge positionsgleiche Aktoren 22 ist demnach stets dasselbe Identifizierungsmerkmal m vergeben. Beispielsweise sind die Aktoren 22 und Fixiereinrichtung in einer aufsteigenden Reihenfolge gekennzeichnet, wobei in dieser Reihenfolge für die Fixiereinrichtung die Kennung z. B. mit dem höchsten Wert vergeben ist. Damit sind die Aktoren 22 in jedem Walzenschloss 21 in einer festen Reihenfolge gekennzeichnet. Beispielsweise ausgehend von einer bestimmten Position am Umfang des Walzenschlosses 21 sind die Aktoren 22 in jedem Walzenschloss 21 in Umfangsrichtung in derselben festen Reihenfolge gekennzeichnet.

Die Aktoren 22 sind in jedem Walzenschloss 21 in ihrer bevorzugten pneumatischen Ausführung jeweils durch eine Druckmittelleitung 41 mit einer ein Druckniveau 42 aufweisenden Druckmittelquelle, z. B. einem Kompressor, verbunden. Wie aus dem in der Fig. 7 gezeigten Pneumatikplan ersichtlich ist, kann vorgesehen sein, dass in verschiedenen Walzenschlössern 21 angeordnete Aktoren 22, die aufgrund ihrer gleichen Anordnung im jeweiligen Walzenschloss 21 dasselbe Identifizierungsmerkmal m aufweisen, in einer Parallelschaltung mit derselben Druckmittelleitung 41 an derselben Druckmittelquelle oder zumindest an demselben Druckniveau 42 angeschlossen sind. Auch sind in demselben Walzenschloss 21 angeordnete Aktoren 22 mit einem sich unterscheidenden Identifizierungsmerkmal m mit verschiedenen Druckmittelleitungen 41 an verschiedenen Druckmittelquellen oder zumindest an verschiedenen Druckniveaus 42 angeschlossen.

Es kann vorgesehen sein, dass die in den Walzenschlössern 21 angeordneten Aktoren 22 stets druckbeaufschlagt sind und dass sich der anstehende Druck nur dann im Sinne einer Verschiebung der steuerbaren Walze 04; 06; 07; 08; 09; 11 und/oder einer zu verändernden auf die steuerbare Walze 04; 06; 07; 08; 09; 11 ausgeübten Anpresskraft auswirkt, wenn und solange die Fixiereinrichtung des betreffenden Walzenschlossers 21 gelöst ist, d. h. sich in der die Verschiebung der steuerbaren Walze 04; 06; 07; 08; 09; 11 gestattenden Betriebsstellung befindet. Wenn und solange die Fixiereinrichtung des betreffenden Walzenschlossers 21 die Verschiebung der steuerbaren Walze 04; 06; 07; 08; 09; 11 sperrt, wirkt sich ein an mindestens einem der Aktoren 22 anstehender Druck oder eine Änderung des dort anstehenden Druckes nicht auf die steuerbare Walze 04; 06; 07; 08; 09; 11 aus. Wenn und solange eine Auswirkung auf die steuerbare Walze 04; 06; 07; 08; 09; 11 nicht beabsichtigt ist, können die Druckmittelleitungen 41 zu den mit dieser Walze 04; 06; 07; 08; 09; 11 zusammenwirkenden Aktoren 22 alternativ zu ihrer ständigen Druckbeaufschlagung zumindest teilweise auch drucklos oder zumindest erheblich druckreduziert gestellt werden.

Vorzugsweise weisen mit derselben in ihrer Anpresskraft steuerbaren Walze 04; 06; 07; 08; 09; 11 verbundene Walzenschlösser 21 dieselbe Anzahl von Aktoren 22 auf. Wie in dem hier beschriebenen Beispiel können die Walzenschlösser 21 mehrerer oder sogar aller jeweils in ihrer Anpresskraft steuerbaren Walzen 04; 06; 07; 08; 09; 11 dieselbe Anzahl von Aktoren 22 aufweisen. In einem Druckwerk 01 wird üblicherweise eine Gestellwand 36, in oder an der sich jeweils eine erste Lagerstelle für die in ihrer Anpresskraft steuerbaren Walzen 04; 06; 07; 08; 09; 11 und deren benachbarte Rotationskörper 12; 13; 14; 16; 17 befinden, als "Seite I" und die gegenüberliegende Gestellwand 36 mit jeweils einer zweiten Lagerstelle für die in ihrer Anpresskraft steuerbaren Walzen 04; 06; 07; 08; 09; 11 und deren benachbarte Rotationskörper 12; 13; 14; 16; 17 als "Seite II" bezeichnet.

Nach dem Stand der Technik üben Aktoren 22 in mit derselben Walze 04; 06; 07; 08; 09; 11 verbundenen Walzenschlössern 21 eine sich an beiden Enden 18 dieser Walze 04; 06; 07; 08; 09; 11 im Betrag gleiche Anpresskraft in dem Walzenstreifen N11; N12; N21; N22; N31; N32; N41; N42; N51; N52; N61; N62 auf den benachbarten Rotationskörper 12; 13; 14; 16; 17 aus. Wenn jedoch der als Formzylinder 12 ausgebildete Rotationskörper 12 in seiner axialen Richtung nicht gleichmäßig mit Druckformen belegt ist, sondern der Formzylinder 12 z. B. nur in einer Hälfte oder zumindest nicht durchgängig mit Druckformen belegt ist, ist es vorteilhaft, die an den beiden Enden 18 derselben Walze 04; 06; 07; 08; 09; 11 auf den Formzylinder 12 ausgeübte Anpresskraft im Betrag unterschiedlich einzustellen. Damit unterscheidet sich die Vektorsumme der radialen Kräfte Fn1; Fn2; Fn3; Fn4 der Aktoren 22 im Walzenschloss 21 auf der "Seite I" von der Vektorsumme der radialen Kräfte Fn1; Fn2; Fn3; Fn4 der Aktoren 22 im Walzenschloss 21 auf der "Seite II".

In dem in der Fig. 7 gezeigten Beispiel für eine pneumatische Beschaltung der Aktoren 22 aller in dem Druckwerk 01 angeordneten Walzenschlösser 21 bestimmen in der von einer Druckmittelquelle ausgehenden Druckleitung 41 angeordnete, vorzugsweise elektrisch oder elektromagnetisch betätigte steuerbare Einrichtungen, die vorzugsweise als reaktionsschnelle Proportionalventile EP1; EP2; bzw. EP3; EP4, z. B. 3/3-Wege-Proportionalventile EP1; EP2; EP3; EP4 ausgebildet sind, das Druckniveau 42, das an den jeweiligen Aktoren 22 anliegt, wobei z. B. jedem Walzenschloss 21 eines der Proportionalventile EP1; EP2; EP3; EP4 zugeordnet ist, wobei die Steuereinheit in den Walzenschlössern 21 angeordnete Aktoren 22 mittels der Proportionalventile EP1; EP2; EP3; EP4 betätigt. Mit zwei weiteren in der Beschaltung vorgesehenen steuerbaren Einrichtungen, die vorzugsweise als elektrisch oder elektromagnetisch betätigte Ventile EP5; EP6, z. B. 5/2-Wegeventilen, ausgebildet sind, die in der Druckleitung 41 auf dem Weg des Druckmittels von seiner Druckmittelquelle zu den Aktoren 22 in einer Reihenschaltung jeweils einem der Proportionalventile EP1; EP2; EP3; EP4 nachgeordnet sind, ist wählbar, ob Aktoren 22 auf der "Seite I" der in ihrer Anpresskraft steuerbaren Walze 04; 06; 07; 08; 09; 11 mit demselben Druck wie auf der "Seite II" oder mit einem unterschiedlichen Druck beaufschlagt werden. Das Druckniveau 42 kann mit den Proportionalventilen EP1; EP2; EP3; EP4 auf einen beliebigen Wert z. B. zwischen 0 bar und 10 bar, vorzugsweise zwischen 0 bar und 6 bar, eingestellt werden.

Die Fixiereinrichtungen von Walzenschlössern 21 derselben Walze 04; 06; 07; 08; 09; 11 sind in ihrer jeweiligen Druckleitung 41 z. B. parallel geschaltet und wechseln somit ihre Betriebsstellung vorzugsweise gleichzeitig. Mit vorzugsweise gleichfalls elektrisch oder elektromagnetisch betätigten Ventilen V15; V25; V35; V45; V55; V65, z. B. 3/2-Wegeventilen V15; V25; V35; V45; V55; V65, wird jede Fixiereinrichtung wahlweise in eine erste Betriebsstellung, in der die Fixiereinrichtung die im Wesentlichen radiale Verschiebung der in ihrer Anpresskraft steuerbaren Walze 04; 06; 07; 08; 09; 11 sperrt, oder in eine zweite Betriebsstellung, in der die Fixiereinrichtung die im Wesentlichen radiale Verschiebung der in ihrer Anpresskraft steuerbaren Walze 04; 06; 07; 08; 09; 11 freigibt, gebracht.

Alternativ oder zusätzlich zu der in der Fig. 7 gezeigten Beschaltung der Aktoren 22 kann jedem Walzenschloss 21 jeweils eine steuerbare Einrichtung zugeordnet sein, wobei die steuerbare Einrichtung jeweils mehrere, vorzugsweise alle, mit ihrer jeweiligen Druckmittelquelle verbundene Druckmittelleitungen 41 von Aktoren 22 desselben Walzenschlosses 21 jeweils gleichzeitig in einer ersten Betriebsstellung mit einem ersten Druckniveau 42 und in einer zweiten Betriebsstellung mit einem zweiten Druckniveau 42 druckbeaufschlagt, wobei in beiden Betriebsstellungen das jeweils an den Aktoren 22 anstehende Druckniveau 42 jeweils zumindest für einen der Aktoren 22 desselben Walzenschlosses 21 von Null verschieden ist. Alle Aktoren 22 desselben Walzenschlosses 21 sind damit gleichzeitig jeweils mit ihrem jeweiligen, sich in den beiden Betriebsstellungen der steuerbaren Einrichtung vorzugsweise voneinander unterscheidenden Druckniveau 42 druckbeaufschlagt. In den beiden Betriebsstellungen der steuerbaren Einrichtung ist auch das an mehreren oder allen Aktoren 22 desselben Walzenschlosses 21 jeweils anstehende Druckniveau 42 durchaus voneinander verschieden, sodass die Aktoren 22 desselben Walzenschlosses 21 jeweils mit einem anderen Druckniveau 42 druckbeaufschlagt werden. Mit demselben Identifizierungsmerkmal m gekennzeichnete Aktoren 22 in verschiedenen Walzenschlössern 21 können dasselbe Druckniveau 42 aufweisen, wohingegen Aktoren 22 desselben Walzenschlosses 21 mit sich unterscheidenden Identifizierungsmerkmalen m im Regelfall unterschiedliche Druckniveaus 42 aufweisen. Der Wechsel zwischen der ersten Betriebsstellung und der zweiten Betriebsstellung erfolgt vorzugsweise sprunghaft durch einen von der Steuereinheit ausgelösten Schaltvorgang der steuerbaren Einrichtung. Die steuerbare Einrichtung wirkt demnach auf zu allen Aktoren 22 desselben Walzenschlosses 21 führende Druckmittelleitungen 41 gleichermaßen und kann z. B. durch ein Sperrventil mit mehreren voneinander unabhängigen Durchgängen oder mehrere synchron, d. h. gleichzeitig schaltende Sperrventile oder eine Schaltstellung der Proportionalventile EP1; EP2; EP3; EP4 verwirklicht sein. Da die Einstellung aller an der Änderung beteiligter Aktoren gleichzeitig, d. h. synchron durchgeführt wird, erfolgt die Einstellung einer von einer Walze 04; 06; 07; 08; 09; 11 in einem Walzenstreifen N11; N12; N21; N22; N31; N32; N41; N42; N51; N52; N61; N62 auf einen benachbarten Rotationskörper 12; 13; 14; 16; 17 ausgeübten Anpresskraft schnell, d. h. innerhalb einer sehr kurzen zeitlichen Dauer. Dadurch wird bei einer im Farbwerk 02 oder Feuchtwerk 03 insbesondere während einer laufenden Produktion des Druckwerks durchgeführten Änderung der Einstellung ein instabiler, zu Schwingungen neigender Betriebszustand vermieden. Wenn mehrere jeweils in Walzenschlössern 21 gelagerte Walzen 04; 06; 07; 08; 09; 11 vorgesehen sind, wobei jedes Walzenschloss 21 ein Identifizierungsmerkmal n aufweist, wählt die Steuereinheit die jedem Walzenschloss 21 zugeordnete steuerbare Einrichtung jeweils anhand des Identifizierungsmerkmals n aus.

Das Druckwerk 01 kann bezüglich der von Walzen 04; 06; 07; 08; 09; 11 ausgeübten Anpresskräfte eine Standardkonfiguration aufweisen, wobei die Standardkonfiguration einen Satz von Werten FN11; FN12; FN21; FN22; FN31; FN32; FN41; FN42; FN51; FN52; FN61; FN62 umfasst, wobei jeder Wert FN11; FN12; FN21; FN22; FN31; FN32; FN41; FN42; FN51; FN52; FN61; FN62 mit einer von einer Walze 04; 06; 07; 08; 09; 11 dieses Druckwerks 01 in einem Walzenstreifen N11; N12; N21; N22; N31; N32; N41; N42; N51; N52; N61; N62 auf einen zur jeweiligen Walze 04; 06; 07; 08; 09; 11 benachbarten Rotationskörper 12; 13; 14; 16; 17 ausgeübte Anpresskraft korrespondiert. Die Standardkonfiguration kann beispielsweise aus in einer Tabelle oder Grafik hinterlegten Zahlenwerten, Wertepaaren oder Wertereihen bestehen, wobei die Steuereinheit durch ein in der Steuereinheit ablaufendes Programm zur Einstellung einer gewünschten Anpresskraft auf diese Zahlenwerte, Wertepaare oder Wertereihen zugreift und diese Zahlenwerte, Wertepaare oder Wertereihen zur Einstellung der gewünschten Anpresskraft verwendet.

In dem in der Fig. 1, 2 und 7 gezeigten Beispiel sind im Druckwerk 01 sechs in ihrer Anpresskraft steuerbare Walzen 04; 06; 07; 08; 09; 11 mit insgesamt zwölf Walzenstreifen N11; N12; N21; N22; N31; N32; N41; N42; N51; N52; N61; N62 vorgesehen, wobei jede in ihrer Anpresskraft steuerbare Walze 04; 06; 07; 08; 09; 11 jeweils in einem Walzenschloss 21 mit jeweils vier Aktoren 22 gelagert ist. Unter Berücksichtigung der Möglichkeit, auf der "Seite I" und auf der "Seite II" des Druckwerks 01 sich in ihrem Wert unterscheidende Anpresskräfte einstellen zu können, kann die Standardkonfiguration für dieses Druckwerks 01 einen Satz mit vierundzwanzig Werten FN11; FN12; FN21; FN22; FN31; FN32; FN41; FN42; FN51; FN52; FN61; FN62 umfassen. Für jeden dieser Walzenstreifen N11; N12; N21; N22; N31; N32; N41; N42; N51; N52; N61; N62 wird der Wert FN11; FN12; FN21; FN22; FN31; FN32; FN41; FN42; FN51; FN52; FN61; FN62 der jeweiligen dort ausgeübten Anpresskraft aus einer Vektorsumme der von Aktoren 22 desselben Walzenschlosses 21 gleichzeitig ausgeübten radialen Kräfte Fn1; Fn2; Fn3; Fn4 gegebenenfalls unter Berücksichtigung der von der in ihrer Anpresskraft steuerbaren Walze 04; 06; 07; 08; 09; 11 aufgrund ihrer eigenen Masse auf ihren benachbarten Rotationskörper 12; 13; 14; 16; 17 zumindest teilweise ausgeübten Gewichtskraft gebildet. Damit sind jedem Wert FN11; FN12; FN21; FN22; FN31; FN32; FN41; FN42; FN51; FN52; FN61; FN62 für eine der Anpresskräfte jeweils fünf weitere Werte, die sich aus den vier radialen Kräften Fn1; Fn2; Fn3; Fn4 und gegebenenfalls der Masse der steuerbaren Walze 04; 06; 07; 08; 09; 11 zusammensetzen, zugeordnet. Überdies kann jeder Wert für eine radiale Kraft Fn1; Fn2; Fn3; Fn4 in eine Angabe für ihren absoluten Betrag und ihre Wirkrichtung unterteilt sein.

Die Werte FN11; FN12; FN21; FN22; FN31; FN32; FN41; FN42; FN51; FN52; FN61; FN62 der in den Walzenstreifen N11; N12; N21; N22; N31; N32; N41; N42; N51; N52; N61; N62 ausgeübten Anpresskräfte, die ihnen jeweils zugeordneten Werte für die radialen Kräfte Fn1; Fn2; Fn3; Fn4, vorzugsweise unterteilt in Betrag und Wirkrichtung, und gegebenenfalls die Masse der steuerbaren Walzen 04; 06; 07; 08; 09; 11 sind vorzugsweise in einem Speicher der Steuereinheit hinterlegt. Gleichfalls sind in dem Speicher der Steuereinheit vorzugsweise auch der Wert der Gravitationskonstanten zur Berechnung der Gewichtskraft aus der Masse der steuerbaren Walze 04; 06; 07; 08; 09; 11 sowie für jede in ihrer Anpresskraft steuerbare Walze 04; 06; 07; 08; 09; 11 jeweils ein Wert für den Abstand des auf ihrer Achse 19 liegenden Mittelpunktes der Walze 04; 06; 07; 08; 09; 11 von dem Mittelpunkt ihres jeweiligen mit ihr in Berührungskontakt stehenden benachbarten Rotationskörpers 12; 13; 14; 16; 17 abgelegt, wobei jeder Wert für einen der Abstände in eine Angabe nach absolutem Betrag und der Raumrichtung unterteilt sein kann.

In der Standardkonfiguration ergibt sich aufgrund der für die Anpresskräfte im Speicher der Steuereinheit gespeicherten Werte FN11; FN12; FN21; FN22; FN31; FN32; FN41; FN42; FN51; FN52; FN61; FN62 im Berührungskontakt zwischen aneinander angestellten in ihrer Anpresskraft steuerbaren Walzen 04; 06; 07; 08; 09; 11 und Rotationskörpern 12; 13; 14; 16; 17 an der Walze 04; 06; 07; 08; 09; 11, am Rotationskörper 12; 13; 14; 16; 17 oder an beiden ein bestimmtes Maß für die Abplattung von deren jeweils zylindrischen Mantelfläche, wobei die Sehne der Abplattung der am Umfang der Walze 04; 06; 07; 08; 09; 11 oder des Rotationskörpers 12; 13; 14; 16; 17 verlaufenden Breite des Walzenstreifens N11; N12; N21; N22; N31; N32; N41; N42; N51; N52; N61; N62 entspricht. Die Standardkonfiguration erzeugt ein Maß der Abplattung, das einem bestimmten Sollwert für die Breite jeden Walzenstreifens N11; N12; N21; N22; N31; N32; N41; N42; N51; N52; N61; N62 entspricht, um mit dem Druckwerk 01 unter standardmäßigen Betriebsbedingungen eine gute Qualität für das zu produzierende Druckerzeugnis zu erzielen.

Bei vom Standard abweichenden Betriebsbedingungen, weil der Durchmesser einer der in ihrer Anpresskraft steuerbaren Walzen 04; 06; 07; 08; 09; 11 oder der Durchmesser eines der Rotationskörper 12; 13; 14; 16; 17 z. B. durch einen Stoffeinschluss, insbesondere durch eine Feuchtigkeitsaufnahme, gequollen ist oder sich durch Abnutzung verringert hat, ist es notwenig, die sich aufgrund der Veränderung des Durchmessers veränderte Breite eines Walzenstreifens oder mehrerer Walzenstreifen N11; N12; N21; N22; N31; N32; N41; N42; N51; N52; N61; N62 dahingehend zu korrigieren, dass die Breite jedes Walzenstreifens N11; N12; N21; N22; N31; N32; N41; N42; N51; N52; N61; N62 wieder ihrem Sollwert entspricht. Andererseits können es die Betriebsbedingungen auch erfordern, dass die Breite jedes Walzenstreifens N11; N12; N21; N22; N31; N32; N41; N42; N51; N52; N61; N62 auf einen neuen Sollwert einzustellen ist. In beiden Fällen ist die in jedem betroffenen Walzenstreifen N11; N12; N21; N22; N31; N32; N41; N42; N51; N52; N61; N62 ausgeübte Anpresskraft auf einen neuen Wert FN11; FN12; FN21; FN22; FN31; FN32; FN41; FN42; FN51; FN52; FN61; FN62 einzustellen, was zur Folge hat, dass Werte für die radialen Kräfte Fn1; Fn2; Fn3; Fn4 der betroffenen Walzenschlösser 21 zu verändern sind.

Die Steuereinheit verfügt über mindestens ein Bedienelement und z. B. über eine Anzeigeeinrichtung zum Anzeigen eines oder mehrerer Werte FN11; FN12; FN21; FN22; FN31; FN32; FN41; FN42; FN51; FN52; FN61; FN62 für die in einem bestimmten Walzenstreifen N11; N12; N21; N22; N31; N32; N41; N42; N51; N52; N61; N62 ausgeübte Anpresskraft. Die hier beispielhaft gewählten Bezugszeichen der Walzenstreifen N11; N12; N21; N22; N31; N32; N41; N42; N51; N52; N61; N62 können auch gleichzeitig jeweils als eine Kennung für die Walzenstreifen N11; N12; N21; N22; N31; N32; N41; N42; N51; N52; N61; N62 verwendet werden, sodass jeder Walzenstreifen N11; N12; N21; N22; N31; N32; N41; N42; N51; N52; N61; N62 aufgrund seiner Kennung eindeutig identifizierbar ist.

Mit dem z. B. als Taster, als eine Tastatur oder als ein Zeigerinstrument ausgebildeten Bedienelement der Steuereinheit kann ein bestimmter Walzenstreifen N11; N12; N21; N22; N31; N32; N41; N42; N51; N52; N61; N62 z. B. aus einer Liste aller mit einer Kennung versehenen Walzenstreifen N11; N12; N21; N22; N31; N32; N41; N42; N51; N52; N61; N62 eines Druckwerks 01 ausgewählt werden oder die Kennung eines bestimmten Walzenstreifens N11; N12; N21; N22; N31; N32; N41; N42; N51; N52; N61; N62 wird der Steuereinheit mit deren Bedienelement eingegeben. Zu jedem dieser Walzenstreifen N11; N12; N21; N22; N31; N32; N41; N42; N51; N52; N61; N62 ist im Speicher der Steuereinheit zumindest für die Standardkonfiguration ein Wert FN11; FN12; FN21; FN22; FN31; FN32; FN41; FN42; FN51; FN52; FN61; FN62, insbesondere ein Sollwert, für die in dem Walzenstreifen N11; N12; N21; N22; N31; N32; N41; N42; N51; N52; N61; N62 ausgeübte Anpresskraft gespeichert. Dieser Wert FN11; FN12; FN21; FN22; FN31; FN32; FN41; FN42; FN51; FN52; FN61; FN62 wird bei der Auswahl oder der Eingabe der Kennung eines bestimmten Walzenstreifens N11; N12; N21; N22; N31; N32; N41; N42; N51; N52; N61; N62 mit der z. B. alphanumerischen oder grafikfähigen Anzeigeeinrichtung z. B. numerisch, alphanumerisch, in einem Diagramm oder in einem Piktogramm angezeigt.

Mit dem Bedienelement wird der angezeigte Wert FN11; FN12; FN21; FN22; FN31; FN32; FN41; FN42; FN51; FN52; FN61; FN62 für die in dem Walzenstreifen N11; N12; N21; N22; N31; N32; N41; N42; N51; N52; N61; N62 ausgeübte Anpresskraft auf einen neuen Wert FN11; FN12; FN21; FN22; FN31; FN32; FN41; FN42; FN51; FN52; FN61; FN62 für die in dem Walzenstreifen N11; N12; N21; N22; N31; N32; N41; N42; N51; N52; N61; N62 ausgeübte Anpresskraft eingestellt, indem der angezeigte Wert FN11; FN12; FN21; FN22; FN31; FN32; FN41; FN42; FN51; FN52; FN61; FN62 z. B. kontinuierlich oder schrittweise, vorzugsweise in Schritten von 10 % vom angezeigten Wert, mit dem Bedienelement verändert wird. Oder es wird mit dem Bedienelement aus einer Liste zur Verfügung stehender Faktoren ein bestimmter Faktor ausgewählt, um den der angezeigte Wert FN11; FN12; FN21; FN22; FN31; FN32; FN41; FN42; FN51; FN52; FN61; FN62 verändert werden soll.

Die Steuereinheit berechnet für den neuen Wert FN11; FN12; FN21; FN22; FN31; FN32; FN41; FN42; FN51; FN52; FN61; FN62 der in dem ausgewählten Walzenstreifen N11; N12; N21; N22; N31; N32; N41; N42; N51; N52; N61; N62 ausgeübten Anpresskraft die zugehörigen Werte für die in dem betroffenen Walzenschloss 21 ausgeübten radialen Kräfte Fn1; Fn2; Fn3; Fn4 und/oder die in den Aktoren 22 jeweils neu einzustellenden Drücke und speichert die errechneten Werte für die radialen Kräfte Fn1; Fn2; Fn3; Fn4 und/oder die Drücke in ihrem Speicher ab. Ebenso steuert die Steuereinheit auch die Ventile V15; V25; V35; V45; V55; V65, die Proportionalventile EP1; EP2; EP3; EP4 und die Ventile EP5; EP6. Die Durchführung der Berechnung der neuen Werte FN11; FN12; FN21; FN22; FN31; FN32; FN41; FN42; FN51; FN52; FN61; FN62 und/oder die Steuerung der Ventile V15; V25; V35; V45; V55; V65, der Proportionalventile EP1; EP2; EP3; EP4 und/oder der Ventile EP5; EP6 erfolgt vorzugsweise, nachdem die Steuereinheit dazu eine bestimmte, z. B. mit dem Bedienelement eingebbare oder auswählbare Anweisung erhalten hat.

Die Berechnung der neuen Werte FN11; FN12; FN21; FN22; FN31; FN32; FN41; FN42; FN51; FN52; FN61; FN62 für die Anpresskräfte berücksichtigt, dass diese Werte und die radialen Kräfte Fn1; Fn2; Fn3; Fn4 in ihrem ursprünglichen und in ihrem neuen Zustand jeweils als eine Vektorgröße zu betrachten sind. Entsprechend wendet die Steuereinheit bei der Berechnung für Vektorgrößen geeignete Berechnungsmethoden an. So können zusätzlich zu anzuwendenden algebraischen Berechnungsmethoden z. B. trigonometrische Berechnungsmethoden zur Berechnung einzelner Komponenten der jeweiligen Vektoren zur Anwendung kommen. Bei der Berechung bezieht die Steuereinheit im erforderlichen Maße ihr zuvor eingegebene im Wesentlichen unveränderliche Werte ein, z. B. die jeweilige Masse der steuerbaren Walzen 04; 06; 07; 08; 09; 11 sowie den Mittelpunktsabstand für jede in ihrer Anpresskraft steuerbaren Walze 04; 06; 07; 08; 09; 11 zu ihrem jeweiligen benachbarten Rotationskörper 12; 13; 14; 16; 17. Das Ergebnis der Berechnung kann mit der Anzeigeeinrichtung der Steuereinheit z. B. wie die ursprünglichen Werte FN11; FN12; FN21; FN22; FN31; FN32; FN41; FN42; FN51; FN52; FN61; FN62 angezeigt werden.

Um in einem ausgewählten Walzenstreifen N11; N12; N21; N22; N31; N32; N41; N42; N51; N52; N61; N62 den neuen Wert FN11; FN12; FN21; FN22; FN31; FN32; FN41; FN42; FN51; FN52; FN61; FN62 der dort ausgeübten Anpresskraft einzustellen, betätigt die Steuereinheit mit mindestens einem der Ventile V15; V25; V35; V45; V55; V65 zunächst die Fixiereinrichtung desjenigen Walzenschlosses 21, in dem die radiale Kraft Fn1; Fn2; Fn3; Fn4 mindestens eines Aktors 22 auf den errechneten neuen Wert einzustellen ist, sodass die in diesem Walzenschloss 21 gelagerte steuerbare Walze 04; 06; 07; 08; 09; 11 radial verschiebbar ist. Sodann betätigt die Steuereinheit mindestens eines der Proportionalventile EP1; EP2; EP3; EP4 und/oder mindestens eines der Ventile EP5; EP6, um die radiale Kraft Fn1; Fn2; Fn3; Fn4 mindestens eines Aktors 22 in dem betroffenen Walzenschloss 21 auf den errechneten neuen Wert einzustellen. Danach betätigt die Steuereinheit wieder das mindestens eine zuvor betätigte Ventil V15; V25; V35; V45; V55; V65, um die Fixiereinrichtung desjenigen Walzenschlosses 21, in dem die radiale Kraft Fn1; Fn2; Fn3; Fn4 mindestens eines Aktors 22 auf den errechneten neuen Wert eingestellt worden ist, in diejenigen Betriebsstellung zu versetzen, in der die in diesem Walzenschloss 21 gelagerte in ihrer Anpresskraft steuerbare Walze 04; 06; 07; 08; 09; 11 nicht mehr radial verschiebbar ist. Mit dem neuen Wert FN11; FN12; FN21; FN22; FN31; FN32; FN41; FN42; FN51; FN52; FN61; FN62 für die in einem ausgewählten Walzenstreifen N11; N12; N21; N22; N31; N32; N41; N42; N51; N52; N61; N62 ausgeübten Anpresskraft ergibt sich in der Folge auch eine veränderte Breite dieses Walzenstreifens N11; N12; N21; N22; N31; N32; N41; N42; N51; N52; N61; N62.

Die vorstehend beschriebene Veränderung eines Wertes FN11; FN12; FN21; FN22; FN31; FN32; FN41; FN42; FN51; FN52; FN61; FN62 der in einem ausgewählten Walzenstreifen N11; N12; N21; N22; N31; N32; N41; N42; N51; N52; N61; N62 ausgeübten Anpresskraft kann für mehrere in ihrer Anpresskraft steuerbare Walzen 04; 06; 07; 08; 09; 11 gleichzeitig oder sequentiell erfolgen. Beispielsweise kann der Wert FN11; FN12; FN21; FN22; FN31; FN32 aller von Auftragswalzen 04; 06; 07, also der Feuchtauftragswalze 04 und der Farbauftragswalzen 06; 07 ausgeübten Anpresskräfte gleichzeitig verändert. Oder es wird der Wert FN21; FN22; FN31; FN32; FN51; FN52; FN61; FN62 aller Anpresskräfte, die Walzen 06; 07; 09; 11 des Farbwerks 02 ausüben, oder der Wert FN11; FN12; FN41; FN42 aller Anpresskräfte, die Walzen 04; 08 des Feuchtwerks 03 ausüben, oder der Wert FN11; FN12; FN21; FN22; FN31; FN32; FN41; FN42; FN51; FN52; FN61; FN62 der Anpresskräfte aller Walzen 04; 06; 07; 08; 09; 11 des Druckwerks 01 gleichzeitig verändert. Es können somit Gruppen von gleichzeitig veränderbaren Werten FN11; FN12; FN21; FN22; FN31; FN32; FN41; FN42; FN51; FN52; FN61; FN62 gebildet werden. Mit der Steuereinheit kann der Wert FN11; FN12; FN21; FN22; FN31; FN32; FN41; FN42; FN51; FN52; FN61; FN62 der Anpresskräfte aller in ihrer jeweiligen Anpresskraft zu verändernden Walzen 04; 06; 07; 08; 09; 11 z. B. eines Farbwerks 02 und/oder eines Feuchtwerks 03 in einem Zeitraum von weniger als einer Minute, vorzugsweise in einem Zeitraum von wenigen Sekunden, neu eingestellt werden.

Es kann vorgesehen sein, dass jeder einmalig oder sogar mehrmals veränderte Wert FN11; FN12; FN21; FN22; FN31; FN32; FN41; FN42; FN51; FN52; FN61; FN62 der von einer Walze 04; 06; 07; 08; 09; 11 ausgeübten Anpresskraft z. B. mit dem Bedienelement der Steuereinheit auf den der Standardkonfiguration entsprechenden Wert FN11; FN12; FN21; FN22; FN31; FN32; FN41; FN42; FN51; FN52; FN61; FN62, insbesondere auf den Sollwert für die in dem entsprechenden Walzenstreifen N11; N12; N21; N22; N31; N32; N41; N42; N51; N52; N61; N62 ausgeübte Anpresskraft, zurückgesetzt werden kann.

Die Steuereinheit ist z. B. als Bestandteil eines zur Druckmaschine oder zumindest zu einem Druckwerk 01 gehörenden Leitstandes ausgebildet und damit der Druckmaschine oder dem Druckwerk 01 zugeordnet. Alternativ oder zusätzlich kann die Steuereinheit z. B. als eine mobile Baueinheit, z. B. als ein Notebook, ausgebildet sein, die nur dann, wenn ein Wert FN11; FN12; FN21; FN22; FN31; FN32; FN41; FN42; FN51; FN52; FN61; FN62 einer in einem Walzenstreifen N11; N12; N21; N22; N31; N32; N41; N42; N51; N52; N61; N62 ausgeübten Anpresskraft zu verändern ist, mit der zur Ausführung dieser Änderung zu betätigenden steuerbaren Einrichtung, d. h. insbesondere mit den betreffenden Proportionalventilen EP1; EP2; EP3; EP4, den Ventilen EP5; EP6 und den Ventilen V15; V25; V35; V45; V55; V65, verbunden wird.

Für die Durchführung einer Veränderung des Wertes FN11; FN12; FN21; FN22; FN31; FN32; FN41; FN42; FN51; FN52; FN61; FN62 einer in einem Walzenstreifen N11; N12; N21; N22; N31; N32; N41; N42; N51; N52; N61; N62 ausgeübten Anpresskraft kann der Nachweis einer Autorisierung erforderlich sein, indem vor der Durchführung der Veränderung der Steuereinheit mit ihrem Bedienelement z. B. ein zulässiges Kennwort einzugeben ist.

Die Veränderung des Wertes FN11; FN12; FN21; FN22; FN31; FN32; FN41; FN42; FN51; FN52; FN61; FN62 einer in einem Walzenstreifen N11; N12; N21; N22; N31; N32; N41; N42; N51; N52; N61; N62 ausgeübten Anpresskraft kann während der Rotation der betroffenen Walze 04; 06; 07; 08; 09; 11 durchgeführt werden. Sofern an der Mantelfläche des Formzylinders 12 in dessen axialer Richtung mindestens ein Kanal mit einer vorzugsweise schlitzförmigen, in axialer Richtung des Formzylinders 12 zumindest über die Breite mindestens einer Druckform durchgängigen Öffnung zur Aufnahme von an den Druckformen abgekanteten Einhängeschenkeln ausgebildet ist, erfolgt die Veränderung des Wertes FN11; FN21; FN31 der in diesem Walzenstreifen N11; N21; N31 ausgeübten Anpresskraft dann, wenn die Öffnung des Kanals und der Walzenstreifen N11; N21; N31 keine gemeinsame sich überdeckende Fläche aufweisen, sodass die Walze 04; 06; 07 während der Einstellung des neuen Wertes ihrer in diesem Walzenstreifen N11; N21; N31 ausgeübten Anpresskraft nicht in die Öffnung des Kanals drückt. Die in einem Walzenstreifen N11; N21; N31 ausgeübte Anpresskraft wird demnach von der Steuereinheit nur zu Zeiten verändert, während denen die zu verstellende und/oder in ihrer Anpresskraft zu ändernde Walze 04; 06; 07 auf dem geschlossenen, i. d. R. massiv ausgebildeten Teil der Mantelfläche des Formzylinders 12 und/oder auf der Oberfläche von mindestens einer auf dem Formzylinder 12 montierten Druckform abrollt. Während der Überrollung der Öffnung des Kanals sperrt die Steuereinheit jedwede Änderung in der Einstellung einer in dem Walzenstreifen N11; N21; N31 ausgeübten Anpresskraft.

Zur Prüfung dieser Bedingung kann am Formzylinder 12 und/oder an der Walze 04; 06; 07 ein die jeweilige Winkellage des Formzylinders 12 und/oder der Walze 04; 06; 07 erfassender Sensor, z. B. ein Drehwinkelgeber, angebracht sein, der ein mit der jeweiligen Winkellage korrespondierendes Signal an die Steuereinheit abgibt, wobei die Steuereinheit dieses Signal als ein Freigabesignal für die Zulässigkeit einer Änderung in der Einstellung einer in dem Walzenstreifen N11; N21; N31 ausgeübten Anpresskraft wertet. Wenn die vorgenannte Bedingung nicht oder nur mit Erschwernissen erfüllbar ist, werden der Formzylinder 12 zusammen mit derjenigen Walze 04; 06; 07, in deren gemeinsamen Walzenstreifen N11; N21; N31 der Wert FN11; FN21; FN31 der darin ausgeübten Anpresskraft zu verändern ist, in Rotation versetzt, und zwar mit einer derartigen Drehzahl, dass sich ein Überrollen der Öffnung des Kanals durch die Walze 04; 06; 07 während der Einstellung des neuen Wertes ihrer in diesem Walzenstreifen N11; N21; N31 ausgeübten Anpresskraft nicht negativ auswirkt, weil die Überrolldauer sehr kurz ist und somit die Wirkung der Trägheit der beteiligten Massen überwiegt. Im Übrigen hat die Durchführung der Veränderung des Wertes FN11; FN12; FN21; FN22; FN31; FN32; FN41; FN42; FN51; FN52; FN61; FN62 einer in einem Walzenstreifen N11; N12; N21; N22; N31; N32; N41; N42; N51; N52; N61; N62 ausgeübten Anpresskraft während der Rotation der betroffenen Walze 04; 06; 07; 08; 09; 11 auch den Vorteil, dass slip-stick-Effekte vermieden werden. Die Veränderung des Wertes FN11; FN12; FN21; FN22; FN31; FN32; FN41; FN42; FN51; FN52; FN61; FN62 einer in einem Walzenstreifen N11; N12; N21; N22; N31; N32; N41; N42; N51; N52; N61; N62 ausgeübten Anpresskraft wird daher während der Rotation der betroffenen Walze 04; 06; 07; 08; 09; 11 und ihres betroffenen benachbarten Rotationskörpers 12; 13; 14; 16; 17 mit einer Drehzahl z. B. von mindestens 3.000 Umdrehungen pro Stunde, vorzugsweise mindestens 5.000 Umdrehungen pro Stunde oder mehr, durchgeführt. Die Durchführung der Veränderung des Wertes FN11; FN12; FN21; FN22; FN31; FN32; FN41; FN42; FN51; FN52; FN61; FN62 einer in einem Walzenstreifen N11; N12; N21; N22; N31; N32; N41; N42; N51; N52; N61; N62 ausgeübten Anpresskraft kann daher auch während der laufenden Produktion des Druckwerks 01 erfolgen.

### Bezugszeichenliste

- 01: Druckwerk
- 02: Farbwerk
- 03: Feuchtwerk
- 04: Walze, Feuchtauftragswalze
- 05: -
- 06: Walze, Farbauftragswalze
- 07: Walze, Farbauftragswalze
- 08: Walze, Zwischenwalze
- 09: Walze, Zwischenwalze
- 10: -
- 11: Walze; Zwischenwalze
- 12: Rotationskörper, Zylinder, Formzylinder
- 13: Rotationskörper, Feuchtreiber
- 14: Rotationskörper, Feuchtwerkswalze
- 15: -
- 16: Rotationskörper, Farbübertragungswalze
- 17: Rotationskörper, Farbwerkswalze
- 18: Ende (04; 06; 07; 08; 09; 11)
- 19: Achse (04; 06; 07; 08; 09; 11)
- 20: -
- 21: Stützlager, Walzenschloss
- 22: Aktor
- 23: Rahmenhalter
- 24: Walzenhalter
- 25: -
- 26: Lamellenpaket
- 27: Lamellenpaket
- 28: Kanal
- 29: Druckkammer
- 30: -
- 31: Druckplatte
- 32: Federelement
- 33: Stempel
- 34: Stempelkopf
- 35: -
- 36: Gestellwand
- 37: Dichtelement
- 38: Fläche (22), Membran
- 39: Walzenaufnahme
- 40: -
- 41: Druckmittelleitung
- 42: Druckniveau

- α: Öffnungswinkel

- EP1: Proportionalventil, 3/3-Wege-Proportionalventil
- EP2: Proportionalventil, 3/3-Wege-Proportionalventil
- EP3: Proportionalventil, 3/3-Wege-Proportionalventil
- EP4: Proportionalventil, 3/3-Wege-Proportionalventil
- EP5: Ventil, 5/2-Wegeventil
- EP6: Ventil, 5/2-Wegeventil

- V15: Ventil, 3/2-Wegeventil
- V25: Ventil, 3/2-Wegeventil
- V35: Ventil, 3/2-Wegeventil
- V45: Ventil, 3/2-Wegeventil
- V55: Ventil, 3/2-Wegeventil
- V65: Ventil, 3/2-Wegeventil

- Fn1: Kraft, radiale
- Fn2: Kraft, radiale
- Fn3: Kraft, radiale
- Fn4: Kraft, radiale

- N11: Walzenstreifen, nip-Stelle
- N12: Walzenstreifen, nip-Stelle
- N21: Walzenstreifen, nip-Stelle
- N22: Walzenstreifen, nip-Stelle
- N31: Walzenstreifen, nip-Stelle
- N32: Walzenstreifen, nip-Stelle
- N41: Walzenstreifen, nip-Stelle
- N42: Walzenstreifen, nip-Stelle
- N51: Walzenstreifen, nip-Stelle
- N52: Walzenstreifen, nip-Stelle
- N61: Walzenstreifen, nip-Stelle
- N62: Walzenstreifen, nip-Stelle

## Patentansprüche

1. Vorrichtung zum Einstellen einer von einer Walze (04; 06; 07; 08; 09; 11) in einem Walzenstreifen (N11; N12; N21; N22; N31; N32; N41; N42; N51; N52; N61; N62) auf einen benachbarten Rotationskörper (12; 13; 14; 16; 17) ausgeübten Anpresskraft und/oder zum Anstellen der Walze (04; 06; 07; 08; 09; 11) an den Rotationskörper (12; 13; 14; 16; 17) und/oder zum Abstellen der Walze (04; 06; 07; 08; 09; 11) von dem Rotationskörper (12; 13; 14; 16; 17),
wobei beide Enden (18) derselben in der Anpresskraft verstellbaren und/oder in ihrer Stellung veränderbaren Walze (04; 06; 07; 08; 09; 11) und/oder mindestens ein Ende (18) von zwei verschiedenen jeweils in der Anpresskraft verstellbaren und/oder in ihrer Stellung veränderbaren Walzen (04; 06; 07; 08; 09; 11) jeweils in einem Stützlager (21) mit einer radialhubfähigen Walzenaufnahme (39) gelagert sind,
wobei jedes dieser Stützlager (21) mindestens einen auf die Walze (04; 06; 07; 08; 09; 11) wirkenden Aktor (22) aufweist,
wobei mindestens ein Aktor (22) eines Stützlagers (21) von einer Steuereinheit einzeln und unabhängig von einem Aktor (22) eines anderen Stützlagers (21) gesteuert ist, wobei die Steuereinheit aus von Aktoren (22) desselben Stützlagers (21) aktuell ausgeübten radialen Kräften (Fn1; Fn2; Fn3; Fn4) und/oder aus zumindest einem Teil der von der Walze (04; 06; 07; 08; 09; 11) ausgeübten Gewichtskraft die von zumindest einer der Walzen (04; 06; 07; 08; 09; 11) in zumindest einem der Walzenstreifen (N11; N12; N21; N22; N31; N32; N41; N42; N51; N52; N61; N62) auf ihren benachbarten Rotationskörper (12; 13; 14; 16; 17) ausgeübte Anpresskraft in ihrem jeweiligen Wert FN11; FN12; FN21; FN22; FN31; FN32; FN41; FN42; FN51; FN52; FN61; FN62 berechnet, **dadurch gekennzeichnet, dass** jeder Walzenstreifen (N11; N12; N21; N22; N31; N32; N41; N42; N51; N52; N61; N62) gekennzeichnet ist, dass die Steuereinheit mindestens ein Bedienelement und eine Anzeigeeinrichtung aufweist, dass mit dem Bedienelement ein bestimmter Walzenstreifen (N11; N12; N21; N22; N31; N32; N41; N42; N51; N52; N61; N62) anhand seiner Kennzeichnung aus einer liste der mit einer Kennzeichnung versehenen Walzenstreifen (N11; N12; N21; N22; N31; N32; N41; N42; N51; N52; N61; N62) auswählbar ist oder mit dem Bedienelement die Kennzeichnung eines bestimmten Walzenstreifens eingebbar ist, dass die Anzeigeeinrichtung den aktuellen Wert (FN11; FN12; FN21; FN22; FN31; FN32; FN41; FN42; FN51; FN52; FN61; FN62) der zumindest in einem Walzenstreifen (N11; N12; N21; N22; N31; N32; N41; N42; N51; N52; N61; N62) ausgeübten Anpresskraft und den aktuellen Wert zumindest einer radialen Kraft (Fn1; Fn2; Fn3; Fn4) mindestens eines Aktors (22) oder eines mit dieser radialen Kraft (Fn1; Fn2; Fn3; Fn4) korrespondierenden Druckes des zumindest an einem Aktor (22) anstehenden Druckmittels anzeigt, und dass mit dem Bedienelement der angezeigte Wert (FN11; FN12; FN21; FN22; FN31; FN32; FN41; FN42; FN51; FN52; FN61; FN62) der Anpresskraft in einem anhand seiner Kennzeichnung ausgewählten Walzenstreifen (N11; N12; N21; N22; N31; N32; N41; N42; N51; N52; N61; N62) durch eine Einstellung einzeln auswählbarer, an der Einstellung der Anpresskraft beteiligter Aktoren (22) veränderbar ist.

2. Vorrichtung nach Anspruch 1, **dadurch gekennzeichnet, dass** die Aktoren (22) jeweils mit einem Druckmittel druckbeaufschlagbar sind.

3. Vorrichtung nach Anspruch 1 oder 2, **dadurch gekennzeichnet, dass** jedem mindestens einen steuerbaren Aktor (22) aufweisenden Stützlager (21) jeweils eine steuerbare Einrichtung zugeordnet ist, wobei die Steuereinheit den Aktor (22) mittels der steuerbaren Einrichtung betätigt.

4. Vorrichtung nach Anspruch 3, **dadurch gekennzeichnet, dass** die steuerbare Einrichtung mehrere Aktoren (22) desselben Stützlagers (21) jeweils synchron in einer ersten Betriebsstellung mit einem ersten Druckniveau (42) und in einer zweiten Betriebsstellung mit einem zweiten Druckniveau (42) druckbeaufschlagt.

5. Vorrichtung nach Anspruch 4, **dadurch gekennzeichnet, dass** in beiden Betriebsstellungen das jeweils an den Aktoren (22) anstehende Druckniveau (42) jeweils zumindest für einen der Aktoren (22) desselben Stützlagers (21) von Null verschieden ist.

6. Vorrichtung nach Anspruch 4, **dadurch gekennzeichnet, dass** sich für voneinander verschiedene Aktoren (22) desselben Stützlagers (21) das jeweils an ihnen anstehende erste Druckniveau (42) oder das jeweils an ihnen anstehende zweite Druckniveau (42) jeweils voneinander unterscheiden.

7. Vorrichtung nach Anspruch 4 oder 6, **dadurch gekennzeichnet, dass** sich das zweite Druckniveau (42) vom ersten Druckniveau (42) unterscheidet.

8. Vorrichtung nach Anspruch 1 oder 3, **dadurch gekennzeichnet, dass** mehrere jeweils in Stützlagern (21) gelagerte, von Aktoren (22) betätigte Walzen (04; 06; 07; 08; 09; 11) vorgesehen sind, wobei mindestens zwei Stützlager (21) ein Identifizierungsmerkmal n aufweisen, wobei die jedem Stützlager (21) zugeordnete steuerbare Einrichtung jeweils anhand des Identifizierungsmerkmals n auswählbar ist.

9. Vorrichtung nach Anspruch 1, **dadurch gekennzeichnet, dass** an unterschiedlichen Enden (18) derselben Walze (04; 06; 07; 08; 09; 11) sich in ihrem Wert unterscheidende Anpresskräfte eingestellt sind.

10. Vorrichtung nach Anspruch 1, **dadurch gekennzeichnet, dass** die Aktoren (22) desselben Stützlagers (21) jeweils eine in ihr Stützlager (21) gerichtete radiale Kraft (Fn1; Fn2; Fn3; Fn4) ausüben.

11. Vorrichtung nach Anspruch 10, **dadurch gekennzeichnet, dass** von Aktoren (22) desselben Stützlagers (21) ausgeübte radiale Kräfte (Fn1; Fn2; Fn3; Fn4) und/oder zumindest ein Teil einer von der Walze (04; 06; 07; 08; 09; 11) ausgeübten Gewichtskraft in ihrer Vektorsumme die von der Walze (04; 06; 07; 08; 09; 11) in dem Walzenstreifen (N11; N12; N21; N22; N31; N32; N41; N42; N51; N52; N61; N62) auf den benachbarten Rotationskörper (12; 13; 14; 16; 17) ausgeübte Anpresskraft ausüben und/oder die Walze (04; 06; 07; 08; 09; 11) im Wesentlichen radial verschieben.

12. Vorrichtung nach Anspruch 1, **dadurch gekennzeichnet, dass** die Walze (04; 06; 07; 08; 09; 11) und der Rotationskörper (12; 13; 14; 16; 17) in einem Druckwerk (01) einer Druckmaschine angeordnet sind.

13. Vorrichtung nach Anspruch 12, **dadurch gekennzeichnet, dass** in dem Druckwerk (01) der Druckmaschine mehrere Walzen (04; 06; 07; 08; 09; 11) und/oder mehrere Rotationskörper (12; 13; 14; 16; 17) vorgesehen sind.

14. Vorrichtung nach Anspruch 1, **dadurch gekennzeichnet, dass** die Steuereinheit der Druckmaschine oder dem Druckwerk (01) zugeordnet ist.

15. Vorrichtung nach Anspruch 1, **dadurch gekennzeichnet, dass** der Rotationskörper (12; 13; 14; 16; 17) als ein Formzylinder (12) ausgebildet ist.

16. Vorrichtung nach Anspruch 14, **dadurch gekennzeichnet, dass** an der Mantelfläche des Formzylinders (12) mindestens eine einen Kanal des Formzylinders (12) öffnende Öffnung ausgebildet ist.

17. Vorrichtung nach Anspruch 1, **dadurch gekennzeichnet, dass** die Steuereinheit den Wert FN11; FN21; FN31 der Anpresskraft in einem mit dem Formzylinder (12) ausgebildeten Walzenstreifen (N11; N21; N31) dann auf einen neuen Wert FN11; FN21; FN31 einstellt, wenn die Öffnung des Kanals und dieser Walzenstreifen (N11; N21; N31) keine gemeinsame sich überdeckende Fläche aufweisen.

18. Vorrichtung nach Anspruch 1, **dadurch gekennzeichnet, dass** der Rotationskörper (12; 13; 14; 16; 17) als eine weitere Walze (13; 14; 16; 17) ausgebildet ist.

19. Vorrichtung nach Anspruch 1, **dadurch gekennzeichnet, dass** die Steuereinheit für eine auf einen bestimmten Wert FN 11; FN12; FN21; FN22; FN31; FN32; FN41; FN42; FN51; FN52; FN61; FN62 einzustellende Anpresskraft die von Aktoren (22) desselben Stützlagers (21) auszuübenden radialen Kräfte (Fn1; Fn2; Fn3; Fn4) berechnet.

20. Vorrichtung nach Anspruch 1, **dadurch gekennzeichnet, dass** die Steuereinheit die von den Aktoren (22) auszuübenden radialen Kräfte (Fn1; Fn2; Fn3; Fn4) in ihrem jeweiligen Wert mit steuerbaren Proportionalventilen (EP1; EP2; EP3; EP4) und/oder anderen steuerbaren Ventilen (EP5; EP6) einstellt.

21. Vorrichtung nach Anspruch 1, **dadurch gekennzeichnet, dass** jedem zu einem der Stützlager (21) gehörenden Aktor (22) ein Identifizierungsmerkmal m zugeordnet ist.

22. Vorrichtung nach Anspruch 1, **dadurch gekennzeichnet, dass** die Steuereinheit die von der Walze (04; 06; 07; 08; 09; 11) in dem Walzenstreifen (N11; N12; N21; N22; N31; N32; N41; N42; N51; N52; N61; N62) auf ihren benachbarten Rotationskörper (12; 13; 14; 16; 17) ausgeübte Anpresskraft unter Berücksichtigung des Abstandes, den ein Mittelpunkt der an den Rotationskörper (12; 13; 14; 16; 17) angestellten Walze (04; 06; 07; 08; 09; 11) in derselben Querschnittsebene zu einem Mittelpunkt des Rotationskörpers (12; 13; 14; 16; 17) aufweist, und/oder unter Berücksichtigung einer vom Druck des Druckmittels in mindestens einem der Aktoren (22) ausgeübten Flächenpressung und/oder unter Berücksichtigung zumindest eines Teils der durch eine Multiplikation der Gravitationskonstanten mit der Masse der Walze (04; 06; 07; 08; 09; 11) berechneten Gewichtskraft berechnet.

23. Vorrichtung nach Anspruch 1, **dadurch gekennzeichnet, dass** die Anzeigeeinrichtung den aktuellen Wert FN11; FN12; FN21; FN22; FN31; FN32; FN41; FN42; FN51; FN52; FN61; FN62 der zumindest in einem Walzenstreifen (N11; N12; N21; N22; N31; N32; N41; N42; N51; N52; N61; N62) ausgeübten Anpresskraft und/oder den aktuellen Wert zumindest einer radialen Kraft (Fn1; Fn2; Fn3; Fn4) mindestens eines Aktors (22) oder eines mit dieser radialen Kraft (Fn1; Fn2; Fn3; Fn4) korrespondierenden Druckes des zumindest an einem Aktor (22) anstehenden Druckmittels nach Anforderung mit dem Bedienelement anzeigt.

24. Vorrichtung nach Anspruch 1, **dadurch gekennzeichnet, dass** zumindest ein von der Anzeigeeinrichtung angezeigter Wert FN11; FN12; FN21; FN22; FN31; FN32; FN41; FN42; FN51; FN52; FN61; FN62 der Anpresskraft zumindest schrittweise veränderbar ist.

25. Vorrichtung nach Anspruch 1, **dadurch gekennzeichnet, dass** die Steuereinheit nach einer Veränderung des angezeigten Wertes FN11; FN12; FN21; FN22; FN31; FN32; FN41; FN42; FN51; FN52; FN61; FN62 der Anpresskraft zu diesem Wert FN11; FN12; FN21; FN22; FN31; FN32; FN41; FN42; FN51; FN52; FN61; FN62) die von Aktoren (22) in diesem Walzenstreifen (N11; N12; N21; N22; N31; N32; N41; N42; N51; N52; N61; N62) ausgeübten radialen Kräfte (Fn1; Fn2; Fn3; Fn4) berechnet.

26. Vorrichtung nach Anspruch 23, **dadurch gekennzeichnet, dass** die Steuereinheit nach der mit dem Bedienelement auf der Anzeigeeinrichtung durchgeführten Veränderung des Wertes FN11; FN12; FN21; FN22; FN31; FN32; FN41; FN42; FN51; FN52; FN61; FN62 der Anpresskraft bei einer entsprechenden Aufforderung diesen neuen Wert FN11; FN12; FN21; FN22; FN31; FN32; FN41; FN42; FN51; FN52; FN61; FN62 durch die Steuerung der steuerbaren Ventile (EP1; EP2; EP3; EP4; EP5; EP6) einstellt.

27. Vorrichtung nach Anspruch 1, **dadurch gekennzeichnet, dass** die Steuereinheit den an der Anzeigeeinrichtung veränderten Wert FN11; FN12; FN21; FN22; FN31; FN32; FN41; FN42; FN51; FN52; FN61; FN62 der von der Walze (04; 06; 07; 08; 09; 11) in dem Walzenstreifen (N11; N12; N21; N22; N31; N32; N41; N42; N51; N52; N61; N62) auf ihren benachbarten Rotationskörper (12; 13; 14; 16; 17) ausgeübten Anpresskraft bei laufendem Druckwerk (01) durch die Steuerung der steuerbaren Ventile (EP1; EP2; EP3; EP4; EP5, EP6) einstellt.

28. Vorrichtung nach Anspruch 1, **dadurch gekennzeichnet, dass** die Steuereinheit den an der Anzeigeeinrichtung veränderten Wert FN11; FN12; FN21; FN22; FN31; FN32; FN41; FN42; FN51; FN52; FN61; FN62 der von der Walze (04; 06; 07; 08; 09; 11) in dem Walzenstreifen (N11; N12; N21; N22; N31; N32; N41; N42; N51; N52; N61; N62) auf ihren benachbarten Rotationskörper (12; 13; 14; 16; 17) ausgeübten Anpresskraft bei einer Drehzahl der Walze (04; 06; 07; 08; 09; 11) von mindestens 3.000 Umdrehungen pro Stunde durch die Steuerung der steuerbaren Ventile (EP1; EP2; EP3; EP4; EP5; EP6) einstellt.

29. Vorrichtung nach Anspruch 26, **dadurch gekennzeichnet, dass** die Steuereinheit einen aus den an den Aktoren (22) neu eingestellten radialen Kräften (Fn1; Fn2; Fn3; Fn4) und/oder aus zumindest einem Teil der von der Walze (04; 06; 07; 08; 09; 11) ausgeübten Gewichtskraft neu berechneten Wert FN 11; FN12; FN21; FN22; FN31; FN32; FN41; FN42; FN51; FN52; FN61; FN62 der zumindest von einer Walze (04; 06; 07; 08; 09; 11) in einem Walzenstreifen (N11; N12; N21; N22; N31; N32; N41; N42; N51; N52; N61; N62) auf ihren benachbarten Rotationskörper (12; 13; 14; 16; 17) ausgeübten Anpresskraft auf der Anzeigevorrichtung anzeigt.

30. Vorrichtung nach Anspruch 1, **dadurch gekennzeichnet, dass** jedes Stützlager (21) jeweils eine steuerbare Fixiereinrichtung aufweist, wobei die Fixiereinrichtung eine von den Aktoren (22) verursachte, im Wesentlichen radiale Verschiebung der Walze (04; 06; 07; 08; 09; 11) in einer ersten Betriebsstellung sperrt und in einer zweiten Betriebsstellung freigibt.

31. Vorrichtung nach Anspruch 30, **dadurch gekennzeichnet, dass** die Betriebsstellung der Fixiereinrichtung der mit derselben Walze (04; 06; 07; 08; 09; 11) verbundenen Stützlager (21) gleichzeitig wechselt.

32. Vorrichtung nach Anspruch 30, **dadurch gekennzeichnet, dass** ein Wechsel der Betriebsstellung der Fixiereinrichtung von der Steuereinheit mittels mindestens einem Ventil (V15; V25; V35; V45; V55; V65) gesteuert ist.

33. Vorrichtung nach Anspruch 1, **dadurch gekennzeichnet, dass** die Walze (04; 06; 07; 08; 09; 11) mit mehreren Rotationskörpern (12; 13; 14; 16; 17) gleichzeitig jeweils einen Walzenstreifen (N11; N12; N21; N22; N31; N32; N41; N42; N51; N52; N61; N62) ausbildet.

34. Vorrichtung nach Anspruch 1, **dadurch gekennzeichnet, dass** die Walze (04; 06; 07; 08; 09; 11) mit mindestens einer weiteren Walze (04; 06; 07; 08; 09; 11) einen Walzenstreifen (N11; N12; N21; N22; N31; N32; N41; N42; N51; N52; N61; N62) ausbildet.

35. Vorrichtung nach Anspruch 1, **dadurch gekennzeichnet, dass** die Walze (04; 06; 07; 08; 09; 11) und der Rotationskörper (12; 13; 14; 16; 17) zu einem Farbwerk (02) oder einem Feuchtwerk (03) des Druckwerks (01) der Druckmaschine gehören.

36. Vorrichtung nach Anspruch 12, **dadurch gekennzeichnet, dass** sie in einer als eine Zeitungsdruckmaschine ausgebildeten Druckmaschine angeordnet ist.

37. Vorrichtung nach Anspruch 15, **dadurch gekennzeichnet, dass** der Formzylinder (12) in seiner axialen Richtung mit mehreren Druckformen belegt ist.

38. Vorrichtung nach Anspruch 37, **dadurch gekennzeichnet, dass** auf dem Formzylinder (12) bei einer in seiner axialen Richtung vollständigen Belegung mit Druckformen vier oder sechs Druckformen angeordnet sind.

39. Vorrichtung nach Anspruch 1, **dadurch gekennzeichnet, dass** jedes Stützlager (21) in einem Gehäuse jeweils mehrere Aktoren (22) aufweist.

40. Vorrichtung nach Anspruch 1, **dadurch gekennzeichnet, dass** die Aktoren (22) jeden Stützlagers (21) bezüglich des Stützlagers (21) drehfest angeordnet sind.

41. Vorrichtung nach Anspruch 39, **dadurch gekennzeichnet, dass** im Gehäuse jedes Stützlagers (21) dessen Aktoren (22) um die Achse (19) der Walze (04; 06; 07; 08; 09; 11) zirkular verteilt angeordnet sind.

42. Vorrichtung nach Anspruch 41, **dadurch gekennzeichnet, dass** in jedem Stützlager (21) dessen Aktoren (22) in ihrer zirkularen Verteilung in einer festen Reihenfolge mit dem Identifizierungsmerkmal m versehen sind.

43. Vorrichtung nach Anspruch 42, **dadurch gekennzeichnet, dass** in verschiedenen Stützlagern (21) jeweils an derselben Position angeordnete Aktoren (22) das gleiche Identifizierungsmerkmal m aufweisen.

44. Vorrichtung nach Anspruch 21, **dadurch gekennzeichnet, dass** zu verschiedenen Stützlagern (21) gehörende Aktoren (22) mit dem gleichen Identifizierungsmerkmal m durch eine Parallelschaltung ihrer Druckmittelleitungen (41) mit demselben Druckniveau (42) druckbeaufschlagt sind.

45. Vorrichtung nach Anspruch 21, **dadurch gekennzeichnet, dass** zu demselben Stützlager (21) gehörende Aktoren (22) mit sich unterscheidenden Identifizierungsmerkmalen m mit ihrer Druckmittelleitung (41) an sich jeweils unterscheidende Druckniveaus (42) angeschlossen sind.

46. Vorrichtung nach Anspruch 1, **dadurch gekennzeichnet, dass** mit derselben Walze (04; 06; 07; 08; 09; 11) verbundene Stützlager (21) dieselbe Anzahl von Aktoren (22) aufweisen.

47. Vorrichtung nach Anspruch 1, **dadurch gekennzeichnet, dass** die Stützlager (21) mehrerer Walzen (04; 06; 07; 08; 09; 11) dieselbe Anzahl von Aktoren (22) aufweisen.

48. Vorrichtung nach Anspruch 1, **dadurch gekennzeichnet, dass** die Stützlager (21) aller Walzen (04; 06; 07; 08; 09; 11) dieselbe Anzahl von Aktoren (22) aufweisen.

49. Vorrichtung nach Anspruch 1, **dadurch gekennzeichnet, dass** das Druckmittel Druckluft ist.

50. Vorrichtung nach Anspruch 1, **dadurch gekennzeichnet, dass** der Aktor (22) als ein kolbenstangenloser Hohlkörper ausgebildet ist.

51. Vorrichtung nach Anspruch 50, **dadurch gekennzeichnet, dass** der Hohlkörper zumindest teilweise aus einem Elastomerwerkstoff ausgebildet ist.

52. Vorrichtung nach Anspruch 1, **dadurch gekennzeichnet, dass** die Aktoren (22) durch die Steuereinheit fernbetätigbar sind.

53. Vorrichtung nach Anspruch 1, **dadurch gekennzeichnet, dass** von Aktoren (22) desselben Stützlagers (21) ausgeübte radiale Kräfte (Fn1; Fn2; Fn3; Fn4) einen Öffnungswinkel (α) miteinander bilden.

54. Vorrichtung nach Anspruch 1, **dadurch gekennzeichnet, dass** von Aktoren (22) desselben Stützlagers (21) ausgeübte radiale Kräfte (Fn1; Fn2; Fn3; Fn4) einen von 0° und 180° verschiedenen Öffnungswinkel (α) miteinander bilden.

55. Vorrichtung nach Anspruch 1, **dadurch gekennzeichnet, dass** von Aktoren (22) desselben Stützlagers (21) ausgeübte radiale Kräfte (Fn1; Fn2; Fn3; Fn4) einen Öffnungswinkel (α) zwischen 45° und 135° miteinander bilden.

56. Vorrichtung nach Anspruch 1, **dadurch gekennzeichnet, dass** Aktoren (22) von mit derselben Walze (04; 06; 07; 08; 09; 11) verbundenen Stützlagern (21) eine sich an beiden Enden (18) dieser Walze (04; 06; 07; 08; 09; 11) in ihrem jeweiligen Wert FN11; FN12; FN21; FN22; FN31; FN32; FN41; FN42; FN51; FN52; FN61; FN62 unterscheidende Anpresskraft in dem Walzenstreifen (N11; N12; N21; N22; N31; N32; N41; N42; N51; N52; N61; N62) auf ihren benachbarten Rotationskörper (12; 13; 14; 16; 17) ausüben.

57. Vorrichtung nach Anspruch 56, **dadurch gekennzeichnet, dass** die sich an beiden Enden (18) der Walze (04; 06; 07) in ihrem jeweiligen Wert FN11; FN12; FN21; FN22; FN31; FN32 unterscheidende Anpresskraft dann eingestellt ist, wenn der in seiner axialen Richtung mit mehreren Druckformen belegbare Formzylinder (12) in seiner axialen Richtung nicht vollständig mit Druckformen belegt ist.

58. Vorrichtung nach Anspruch 1, **dadurch gekennzeichnet, dass** jedes einen Aktor (22) aufweisende Stützlager (21) ein Identifizierungsmerkmal n aufweist.

59. Vorrichtung nach Anspruch 21 und 58, **dadurch gekennzeichnet, dass** das Identifizierungsmerkmal n des Stützlagers (21) zusammen mit dem Identifizierungsmerkmal m des Aktors (22) eine Kennung nm bildet.

60. Vorrichtung nach Anspruch 59, **dadurch gekennzeichnet, dass** die Kennung nm maschinenlesbar ist.

61. Vorrichtung nach Anspruch 1, **dadurch gekennzeichnet, dass** die Steuereinheit als eine mobile Baueinheit ausgebildet ist.

62. Vorrichtung nach Anspruch 1, **dadurch gekennzeichnet, dass** die Steuereinheit nur dann mit der steuerbaren Einrichtung verbunden ist, wenn der Wert FN11; FN12; FN21; FN22; FN31; FN32; FN41; FN42; FN51; FN52; FN61; FN62 einer in einem Walzenstreifen (N11; N12; N21; N22; N31; N32; N41; N42; N51; N52; N61; N62) ausgeübten Anpresskraft zu verändern ist.

63. Vorrichtung nach Anspruch 1, **dadurch gekennzeichnet, dass** die Steuereinheit nur dann mit der steuerbaren Einrichtung verbunden ist, wenn mindestens eines der Ventile (EP1; EP2; EP3; EP4; EP5; EP6; V15; V25; V35; V45; V55; V65) zu steuern ist.

64. Vorrichtung nach Anspruch 63, **dadurch gekennzeichnet, dass** die von der Steuereinheit zu steuernden Ventile (EP1; EP2; EP3; EP4; EP5; EP6; V15; V25; V35; V45; V55; V65) elektrisch oder elektromagnetisch betätigt sind.

65. Vorrichtung nach Anspruch 1, **dadurch gekennzeichnet, dass** die Steuereinheit zur Einstellung des neuen Wertes FN11; FN12; FN21; FN22; FN31; FN32; FN41; FN42; FN51; FN52; FN61; FN62 der in einem ausgewählten Walzenstreifen (N11; N12; N21; N22; N31; N32; N41; N42; N51; N52; N61; N62) ausgeübten Anpresskraft nacheinander zunächst mit mindestens einem der Ventile (V15; V25; V35; V45; V55; V65) die Fixiereinrichtung desjenigen Stützlagers (21) betätigt, in dem die radiale Kraft (Fn1; Fn2; Fn3; Fn4) mindestens eines Aktors (22) auf den neuen Wert einzustellen ist, sodass die in diesem Stützlager (21) gelagerte steuerbare Walze (04; 06; 07; 08; 09; 11) radial verschiebbar ist,
dass die Steuereinheit dann mindestens eines der Proportionalventile (EP1; EP2; EP3; EP4) und/oder mindestens eines der Ventile (EP5; EP6) betätigt, um die radiale Kraft (Fn1; Fn2; Fn3; Fn4) mindestens eines Aktors (22) des betroffenen Stützlagers (21) auf den neuen Wert einzustellen,
und dass danach die Steuereinheit wieder das mindestens eine zuvor betätigte Ventil (V15; V25; V35; V45; V55; V65) betätigt, um die Fixiereinrichtung desjenigen Stützlagers (21), in dem die radiale Kraft (Fn1; Fn2; Fn3; Fn4) mindestens eines Aktors (22) auf den errechneten neuen Wert eingestellt worden ist, in diejenigen Betriebsstellung zu versetzen, in der die in diesem Stützlager (21) gelagerte Walze (04; 06; 07; 08; 09; 11) nicht mehr radial verschiebbar ist.

66. Vorrichtung nach Anspruch 1, **dadurch gekennzeichnet, dass** die Steuereinheit einen Speicher aufweist.

67. Vorrichtung nach Anspruch 66, **dadurch gekennzeichnet, dass** im Speicher der Steuereinheit mindestens ein Satz von Werten FN11; FN12; FN21; FN22; FN31; FN32; FN41; FN42; FN51; FN52; FN61; FN62 als eine Standardkonfiguration gespeichert ist, wobei jeder Wert FN11; FN12; FN21; FN22; FN31; FN32; FN41; FN42; FN51; FN52; FN61; FN62 mit einer von einer Walze (04; 06; 07; 08; 09; 11) dieses Druckwerks (01) in einem Walzenstreifen (N11; N12; N21; N22; N31; N32; N41; N42; N51; N52; N61; N62) auf einen zur jeweiligen Walze (04; 06; 07; 08; 09; 11) benachbarten Rotationskörper (12; 13; 14; 16; 17) ausgeübte Anpresskraft korrespondiert.

68. Vorrichtung nach Anspruch 67, **dadurch gekennzeichnet, dass** die Werte FN11; FN12; FN21; FN22; FN31; FN32; FN41; FN42; FN51; FN52; FN61; FN62 der Standardkonfiguration am Umfang der Walze (04; 06; 07; 08; 09; 11) und/oder des Rotationskörpers (12; 13; 14; 16; 17) eine einem Sollwert für die Breite jeden Walzenstreifens (N11; N12; N21; N22; N31; N32; N41; N42; N51; N52; N61; N62) entsprechende Abplattung erzeugen, um mit dem Druckwerk (01) eine gute Qualität für das zu produzierende Druckerzeugnis zu erzielen.

69. Vorrichtung nach Anspruch 1, **dadurch gekennzeichnet, dass** veränderte Werte FN11; FN12; FN21; FN22; FN31; FN32; FN41; FN42; FN51; FN52; FN61; FN62 mit der Steuereinheit auf die Werte FN11; FN12; FN21; FN22; FN31; FN32; FN41; FN42; FN51; FN52; FN61; FN62) der Standardkonfiguration zurücksetzbar sind.

70. Vorrichtung nach Anspruch 1, **dadurch gekennzeichnet, dass** die Walze (04; 06; 07; 08; 09; 11) und/oder ihr benachbarter Rotationskörper (12; 13; 14; 16; 17) eine elastisch verformbare Mantelfläche aufweisen.

71. Vorrichtung nach Anspruch 1, **dadurch gekennzeichnet, dass** in der Steuereinheit Gruppen von gleichzeitig veränderbaren Werten FN11; FN12; FN21; FN22; FN31; FN32; FN41; FN42; FN51; FN52; FN61; FN62 gebildet sind.

72. Vorrichtung nach Anspruch 71, **dadurch gekennzeichnet, dass** die Gruppen Walzen (06; 07; 09; 11) des Farbwerks (02) oder Walzen (04; 08) des Feuchtwerks (03) betreffen.

73. Vorrichtung nach Anspruch 71, **dadurch gekennzeichnet, dass** die Gruppen mit dem Formzylinder (12) zusammenwirkende Auftragswalzen (04; 06; 07) betreffen.

74. Vorrichtung nach Anspruch 3, **dadurch gekennzeichnet, dass** mehrere jeweils in Stützlagern (21) gelagerte Walzen (04; 06; 07; 08; 09; 11) vorgesehen sind, wobei jedes Stützlager (21) ein Identifizierungsmerkmal n aufweist, wobei die jedem Stützlager (21) zugeordnete steuerbare Einrichtung jeweils anhand des Identifizierungsmerkmals n auswählbar ist.

75. Vorrichtung nach Anspruch 1, **dadurch gekennzeichnet, dass** die Steuereinheit jeden Aktor (22) einzeln und unabhängig von anderen Aktoren (22) steuert.

76. Vorrichtung nach Anspruch 1, **dadurch gekennzeichnet, dass** mindestens alle mit einem Formzylinder (12) direkt zusammenwirkenden Walzen (04; 06; 07) jeweils mindestens einen Aktor (22) aufweisen, der unabhängig von den anderen Aktoren (22) der mit dem Formzylinder (12) direkt zusammenwirkenden Walzen (04; 06; 07) gesteuert ist.

77. Vorrichtung nach Anspruch 76, **dadurch gekennzeichnet, dass** mindestens drei mit dem Formzylinder (12) direkt zusammenwirkende Walzen (04; 06; 07) angeordnet sind und dass jede dieser Walzen (04; 06; 07) mindestens einen unabhängig gesteuerten Aktor (22) aufweist.

78. Vorrichtung nach Anspruch 1, **dadurch gekennzeichnet, dass** die Steuereinheit den Wert FN11; FN12; FN21; FN22; FN31; FN32; FN41; FN42; FN51; FN52; FN61; FN62 der Anpresskräfte aller in ihrer jeweiligen Anpresskraft zu verändernden Walzen (04; 06; 07; 08; 09; 11) in einem Zeitraum von weniger als einer Minute neu einstellt.

79. Vorrichtung nach Anspruch 1, **dadurch gekennzeichnet, dass** die Aktoren (22) die jeweilige Anpresskraft aufgrund einer hydraulischen, elektrischen, motorischen oder piezoelektrischen Wirkung ausüben.

## Claims

1. Apparatus for adjusting a contact force exerted by a roll (04; 06; 07; 08; 09; 11) in a roll strip (N11, N12, N21, N22, N31, N32, N41, N42, N51, N52; N61; N62) on an adjacent rotational body (12; 13; 14; 16; 17) and/or for engaging the roll (04; 06; 07; 08; 09; 11) on the rotational body (12; 13; 14; 16; 17) and/or for disconnecting the roll (04; 06; 07; 08; 09; 11) from the rotational body (12; 13; 14; 16; 17),
both ends (18) of the same roll (04; 06; 07; 08; 09; 11) adjustable in the contact force and/or changeable in their position and/or at least one end (18) of two different rolls (04; 06; 07; 08; 09; 11) adjustable in the contact force and/or changeable in their position in each case being supported in a support bearing (21) with a radial stroke-capable roll support (39),
each of these support bearings (21) having at least one actuator (22) acting on the roll (04; 06; 07; 08; 09; 11),
at least one actuator (22) of a support bearing (21) being controlled individually and independently of an actuator (22) of another support bearing (21), the control unit calculating the contact force exerted by at least one of the rolls (04; 06; 07; 08; 09; 11) on its adjacent rotational body (12; 13; 14; 16; 17) from radial forces (Fn1; Fn2; Fn3; Fn4) currently exerted by actuators (22) of the same support bearing (21) and/or from at least a part of the weight force exerted by the rolls (04; 06; 07; 08; 09; 11) in its respective value (FN11; FN12; FN21; FN22; FN31; FN32; FN41; FN42; FN51; FN52; FN61; FN62), **characterized in that** each roll strip (N11; N12; N21; N22; N31; N32; N41; N42; N51; N52; N61; N62) is **characterized in that** the control unit has at least one operating element and a display device, **in that** a certain roll strip (N11; N12; N21; N22; N31; N32; N41; N42; N51; N52; N61; N62) is selectable with the operating element on the basis of its identification from a list of the roll strips (N 11; N12; N21; N22; N31; N32; N41; N42; N51; N52; N61; N62) provided with an identification or the identification of a certain roll strip is enterable using the operating element, **in that** the display device indicates the current value (FN11; FN12; FN21; FN22; FN31; FN32; FN41; FN42; FN51; FN52; FN61; FN62) of the contact force exerted at least in one roll strip (N11; N12; N21; N22; N31; N32; N41; N42; N51; N52; N61; N62) and the current value at least of a radial force (Fn1; Fn2; Fn3; Fn4) at least of one actuator (22) or of a pressure corresponding to this radial force (Fn1; Fn2; Fn3; Fn4) of the pressure medium applying to at least one actuator (22), and **in that** using the operating element the indicated value (FN11; FN12; FN21; FN22; FN31; FN32; FN41; FN42; FN51; FN52; FN61; FN62) of the contact force of the contact force in a roll strip (N11; N12; N21; N22; N31; N32; N41; N42; N51; N52; N61; N62) selected on the basis of its identification can be changed by means of an adjustment of individually selectable actuators (22) involved in the adjustment of the contact force.

2. Apparatus according to Claim 1, **characterized in that** the actuators (22) are in each case subjectable to pressure using a pressure medium.

3. Apparatus according to Claim 1 or 2, **characterized in that** each support bearing (21) having at least one controllable actuator (22) is in each case assigned to a controllable device, the control unit actuating the actuator (22) by means of the controllable device.

4. Apparatus according to Claim 3, **characterized in that** the controllable device in each case synchronously subjects a number of actuators (22) of the same support bearing (21) synchronously to pressure in a first operating position with a first pressure level (42) and in a second operating position with a second pressure level (42).

5. Apparatus according to Claim 4, **characterized in that** in both operating positions the pressure level (42) in each case applying to the actuators (22) is different from zero in each case at least for one of the actuators (22) of the same support bearing (21).

6. Apparatus according to Claim 4, **characterized in that** for actuators (22) different from one another of the same support bearing (21) the first pressure level (42) in each case applying to them or the second pressure level (42) in each case applying to them are in each case different from each other.

7. Apparatus according to Claim 4 or 6, **characterized in that** the second pressure level (42) differs from the first pressure level (42).

8. Apparatus according to Claim 1 or 3, **characterized in that** a number of rolls (04; 06; 07; 08; 09; 11) in each case supported in support bearings (21) and actuated by actuators (22) are provided, at least two support bearings (21) having an identification mark n, the controllable device assigned to each support bearing (21) in each case being selectable based on the identification mark n.

9. Apparatus according to Claim 1, **characterized in that** press forces different in their value are set on different ends (18) of the same roll (04; 06; 07; 08; 09; 11).

10. Apparatus according to Claim 1, **characterized in that** the actuators (22) of the same support bearing (21) exert a radial force (Fn1; Fn2; Fn3; Fn4) in each case directed into their support bearing (21).

11. Apparatus according to Claim 10, **characterized in that** radial forces (Fn1; Fn2; Fn3; Fn4) exerted by actuators (22) of the same support bearing (21) and/or at least a part of a weight force exerted by the roll (04; 06; 07; 08; 09; 11) in their vector sum exert the contact force exerted by the roll (04; 06; 07; 08; 09; 11) in the roll strips (N11; N12; N21; N22; N31; N32; N41; N42; N51; N52; N61; N62) on the adjacent rotational body (12; 13; 14; 16; 17) and/or displace the roll (04; 06; 07; 08; 09; 11) essentially radially.

12. Apparatus according to Claim 1, **characterized in that** the roll (04; 06; 07; 08; 09; 11) and the rotational body (12; 13; 14; 16; 17) are arranged in a printing group (01) of a printing press.

13. Apparatus according to Claim 12, **characterized in that** a number of rolls (04; 06; 07; 08; 09; 11) and/or a number of rotational bodies (12; 13; 14; 16; 17) are provided in the printing group (01) of the printing press.

14. Apparatus according to Claim 1, **characterized in that** the control unit is assigned to the printing press or the printing group (01).

15. Apparatus according to Claim 1, **characterized in that** the rotational body (12; 13; 14; 16; 17) is constructed as a forme cylinder (12).

16. Apparatus according to Claim 14, **characterized in that** at least one opening opening a channel of the forme cylinder (12) is constructed on the lateral surface of the forme cylinder (12).

17. Apparatus according to Claim 1, **characterized in that** the control unit adjusts the value (FN 11; FN21; FN31) of the contact force in a roll strip (N 11; N21; N31) constructed with the forme cylinder (12) to a new value (FN11; FN21; FN31) if the opening of the channel and this roll strip (N 11; N21; N31) have no common overlapping surface.

18. Apparatus according to Claim 1, **characterized in that** the rotational body (12; 13; 14; 16; 17) is constructed as a further roll (13; 14; 16; 17).

19. Apparatus according to Claim 1, **characterized in that** for a contact force to be adjusted to a certain value (FN11; FN12; FN21; FN22; FN31; FN32; FN41; FN42; FN51; FN52; FN61; FN62) the control unit calculates the radial forces (Fn1; Fn2; Fn3; Fn4) to be exerted by actuators (22) of the same support bearing (21).

20. Apparatus according to Claim 1, **characterized in that** the control unit adjusts the radial forces (Fn1; Fn2; Fn3; Fn4) to be exerted by the actuators (22) in their respective value using controllable proportional valves (EP1; EP2; EP3; EP4) and/or other controllable valves (EP5; EP6).

21. Apparatus according to Claim 1, **characterized in that** each actuator (22) belonging to one of the support bearings (21) is assigned an identification mark m.

22. Apparatus according to Claim 1, **characterized in that** the control unit calculates the contact force exerted by the roll (04; 06; 07; 08; 09; 11) in the roll strip (N 11; N12, N21, N22, N31, N32, N41, N42, N51, N52; N61; N62) on its adjacent rotational body (12; 13; 14; 16; 17) taking into consideration the distance that a centre point of the roll (04; 06; 07; 08; 09; 11) engaged on the rotational body (12; 13; 14; 16; 17) has in the same cross-sectional plane to a centre point of the rotational body (12; 13; 14; 16; 17), and/or taking into consideration a surface pressure exerted by the pressure of the pressurizing means in at least one of the actuators (22) and/or taking into consideration at least a part of the weight force calculated by multiplication of the gravitational constants by the mass of the roll (04; 06; 07; 08; 09; 11).

23. Apparatus according to Claim 1, **characterized in that** the display device displays the current value (FN11; FN12; FN21; FN22; FN31; FN32; FN41; FN42; FN51; FN52; FN61; FN62) of the contact force exerted at least in one roll strip (N11; N12, N21, N22, N31, N32, N41, N42, N51, N52; N61; N62) and/or the current value at least of a radial force (Fn1; Fn2; Fn3; Fn4) at least of one actuator (22) or of a pressure corresponding to this radial force (Fn1; Fn2; Fn3; Fn4) of the pressure means applying at least to one actuator (22) after requisition by the operating element.

24. Apparatus according to Claim 1, **characterized in that** at least one value (FN11; FN12; FN21; FN22; FN31; FN32; FN41; FN42; FN51; FN52; FN61; FN62) of the contact force displayed by the display device is changeable at least stepwise.

25. Apparatus according to Claim 1, **characterized in that** the control unit, after a change of the indicated value (FN11; FN12; FN21; FN22; FN31; FN32; FN41; FN42; FN51; FN52; FN61; FN62) of the contact force for this value (FN11; FN12; FN21; FN22; FN31; FN32; FN41; FN42; FN51; FN52; FN61; FN62), calculates the radial forces (Fn1; Fn2; Fn3; Fn4) exerted by actuators (22) in this roll strip (N11; N12, N21, N22, N31, N32, N41, N42, N51, N52; N61; N62).

26. Apparatus according to Claim 23, **characterized in that** the control unit, after the change of the value (FN11; FN12; FN21; FN22; FN31; FN32; FN41; FN42; FN51; FN52; FN61; FN62) of the contact force carried out using the operating element on the display device, adjusts the contact force with a corresponding request to this new value (FN11; FN12; FN21; FN22; FN31; FN32; FN41; FN42; FN51; FN52; FN61; FN62) by the control of the controllable valves (EP1; EP2; EP3; EP4; EP5; EP6).

27. Apparatus according to Claim 1, **characterized in that** the control unit adjusts the value (FN11; FN12; FN21; FN22; FN31; FN32; FN41; FN42; FN51; FN52; FN61; FN62), changed on the display device, of the contact force exerted by the roll (04; 06; 07; 08; 09; 11) in the roll strips (N11; N12, N21, N22, N31, N32, N41, N42, N51, N52; N61; N62) on their adjacent rotational bodies (12; 13; 14; 16; 17) in a running printing couple (01) by the control of the controllable valves (EP1; EP2; EP3; EP4; EP5; EP6).

28. Apparatus according to Claim 1, **characterized in that** the control unit adjusts the value (FN11; FN12; FN21; FN22; FN31; FN32; FN41; FN42; FN51; FN52; FN61; FN62), changed on the display device, of the contact force exerted by the roll (04; 06; 07; 08; 09; 11) in the roll strips (N11; N12, N21, N22, N31, N32, N41, N42, N51, N52; N61; N62) on their adjacent rotational body (12; 13; 14; 16; 17) at a speed of rotation of the roll (04; 06; 07; 08; 09; 11) of at least 3,000 revolutions per hour by the control of the controllable valves (EP1; EP2; EP3; EP4; EP5; EP6).

29. Apparatus according to Claim 26, **characterized in that** the control unit indicates on the display apparatus a newly calculated value (FN 11; FN12; FN21; FN22; FN31; FN32; FN41; FN42; FN51; FN52; FN61; FN62) of the contact force exerted at least by one roll (04; 06; 07; 08; 09; 11) in a roll strip (N11; N12, N21, N22, N31, N32, N41, N42, N51, N52; N61; N62) on its adjacent rotational body (12; 13; 14; 16; 17) from the radial forces (Fn1; Fn2; Fn3; Fn4) newly adjusted on the actuators (22) and/or from at least a part of the weight force exerted by the roll (04; 06; 07; 08; 09; 11).

30. Apparatus according to Claim 1, **characterized in that** each support bearing (21) in each case has a controllable fixing device, the fixing device blocking an essentially radial displacement of the roll (04; 06; 07; 08; 09; 11) caused by the actuators (22) in a first operating position and releasing it in a second operating position.

31. Apparatus according to Claim 30, **characterized in that** the operating position of the fixing device of the support bearing (21) connected to the same roll (04; 06; 07; 08; 09; 11) changes simultaneously.

32. Apparatus according to Claim 30, **characterized in that** a change of the operating position of the fixing device of the control unit is controlled by means at least of one valve (V15; V25; V35; V45; V55; V65).

33. Apparatus according to Claim 1, **characterized in that** the roll (04; 06; 07; 08; 09; 11) at the same in each case forms a roll strip (N 11; N12, N21, N22, N31, N32, N41, N42, N51, N52; N61; N62) with a number of rotational bodies (12; 13; 14; 16; 17).

34. Apparatus according to Claim 1, **characterized in that** the roll (04; 06; 07; 08; 09; 11) forms a roll strip (N11; N12, N21, N22, N31, N32, N41, N42, N51, N52; N61; N62) with at least one further roll (04; 06; 07; 08; 09; 11).

35. Apparatus according to Claim 1, **characterized in that** the roll (04; 06; 07; 08; 09; 11) and the rotational body (12; 13; 14; 16; 17) belong to an inking unit (02) or a dampening unit (03) of the printing couple (01) of the printing press.

36. Apparatus according to Claim 12, **characterized in that** it is arranged in a printing press designed as a newspaper printing press.

37. Apparatus according to Claim 15, **characterized in that** the forme cylinder (12) is occupied by several printing formes in its axial direction.

38. Apparatus according to Claim 37, **characterized in that** four or six printing formes are arranged on the forme cylinder (12) in a complete occupation with printing formes in its axial direction.

39. Apparatus according to Claim 1, **characterized in that** each support bearing (21) in each case has a number of actuators (22) in a housing.

40. Apparatus according to Claim 1, **characterized in that** the actuators (22) of each support bearing (21) are arranged rotationally fixed with respect to the support bearing (21).

41. Apparatus according to Claim 39, **characterized in that** in the housing of each support bearing (21) its actuators (22) are arranged distributed circularly around the axis (19) of the roll (04; 06; 07; 08; 09; 11).

42. Apparatus according to Claim 41, **characterized in that** in each support bearing (21) its actuators (22) are provided in a fixed sequence with the identification mark m in their circular distribution.

43. Apparatus according to Claim 42, **characterized in that** actuators (22) in each case arranged at the same position have the same identification mark m in different support bearings (21).

44. Apparatus according to Claim 21, **characterized in that** actuators (22) with the same identification mark m belonging to different support bearings (21) are pressurized with the same pressure level (42) by a parallel connection of their pressure media lines (41).

45. Apparatus according to Claim 21, **characterized in that** actuators (22) with differing identification marks m belonging to the same support bearing (21) are connected by their pressure medium line (41) to an in each case differing pressure level (42).

46. Apparatus according to Claim 1, **characterized in that** support bearings (21) connected to the same roll (04; 06; 07; 08; 09; 11) have the same number of actuators (22).

47. Apparatus according to Claim 1, **characterized in that** the support bearings (21) of a number of rolls (04; 06; 07; 08; 09; 11) have the same number of actuators (22).

48. Apparatus according to Claim 1, **characterized in that** the support bearings (21) of all rolls (04; 06; 07; 08; 09; 11) have the same number of actuators (22).

49. Apparatus according to Claim 1, **characterized in that** the pressurizing means is pressurized air.

50. Apparatus according to Claim 1, **characterized in that** the actuator (22) is constructed as a piston rod-less hollow body.

51. Apparatus according to Claim 50, **characterized in that** the hollow body is constructed at least partially from an elastomer material.

52. Apparatus according to Claim 1, **characterized in that** the actuators (22) are remotely operable by the control unit.

53. Apparatus according to Claim 1, **characterized in that** radial forces (Fn1; Fn2; Fn3; Fn4) exerted by actuators (22) of the same support bearing (21) form an opening angle (α) with one another.

54. Apparatus according to Claim 1, **characterized in that** radial forces (Fn1; Fn2; Fn3; Fn4) exerted by actuators (22) of the same support bearing (21) form an opening angle (α) different from 0° and 180° with one another.

55. Apparatus according to Claim 1, **characterized in that** radial forces (Fn1; Fn2; Fn3; Fn4) exerted by actuators (22) of the same support bearing (21) form an opening angle (α) between 45° and 135° with one another.

56. Apparatus according to Claim 1, **characterized in that** actuators (22) of support bearings (21) connected to the same roll (04; 06; 07; 08; 09; 11) exert a contact force differing in its respective value (FN11; FN12; FN21; FN22; FN31; FN32; FN41; FN42; FN51; FN52; FN61; FN62) at both ends (18) of these rolls (04; 06; 07; 08; 09; 11) to its adjacent rotational body (12; 13; 14; 16; 17) in the roll strip (N11; N12, N21, N22, N31, N32, N41, N42, N51, N52; N61; N62).

57. Apparatus according to Claim 56, **characterized in that** the contact force differing in its respective value (FN11; FN12; FN21; FN22; FN31; FN32) at both ends (18) of the roll (04; 06; 07) is adjusted if the forme cylinder (12) occupiable with a number of print forms in its axial direction is not completely occupied with printing formes in its axial direction.

58. Apparatus according to Claim 1, characterized that each support bearing (21) having an actuator (22) has an identification mark n.

59. Apparatus according to Claims 21 and 58, **characterized in that** the identification mark n of the support bearing (21) forms an identifier nm together with the identification mark m of the actuator (22).

60. Apparatus according to Claim 59, **characterized in that** the identifier nm is machine-readable.

61. Apparatus according to Claim 1, **characterized in that** the control unit is constructed as a mobile assembly.

62. Apparatus according to Claim 1, **characterized in that** the control unit is only connected to the controllable device if the value (FN11; FN12; FN21; FN22; FN31; FN32; FN41; FN42; FN51; FN52; FN61; FN62) of a contact force exerted in a roll strip (N11; N12, N21, N22, N31, N32, N41, N42, N51, N52; N61; N62) is to be changed.

63. Apparatus according to Claim 1, **characterized in that** the control unit is only connected to the controllable device if at least one of the valves (EP1; EP2; EP3; EP4; EP5; EP6; V15; V25; V35; V45; V55; V65) is to be controlled.

64. Apparatus according to Claim 63, **characterized in that** the valves (EP1; EP2; EP3; EP4; EP5; EP6; V15; V25; V35; V45; V55; V65) to be controlled by the control unit are actuated electrically or electromagnetically.

65. Apparatus according to Claim 1, **characterized in that** the control unit for the adjustment of the new value (FN11; FN12; FN21; FN22; FN31; FN32; FN41; FN42; FN51; FN52; FN61; FN62) of the contact force exerted in a selected roll strip (N11; N12, N21, N22, N31, N32, N41, N42, N51, N52; N61; N62) successively initially actuates, using at least one of the valves (V15; V25; V35; V45; V55; V65), the fixing device of that support bearing (21), in which the radial force (Fn1; Fn2; Fn3; Fn4) at least of one actuator (22) is to be adjusted to the new value, such that the controllable roll (04; 06; 07; 08; 09; 11) supported in this support bearing (21) is radially displaceable,
**in that** the control unit then actuates at least one of the proportional valves (EP1; EP2; EP3; EP4) and/or at least one of the valves (EP5; EP6), to adjust the radial force (Fn1; Fn2; Fn3; Fn4) at least of one actuator (22) of the support bearing (21) concerned to the new value,
and **in that** then the control unit again actuates the at least one valve (V15; V25; V35; V45; V55; V65) actuated beforehand to displace the fixing device of that support bearing (21), in which the radial force (Fn1; Fn2; Fn3; Fn4) at least of one actuator (22) has been adjusted to the calculated new value, to that operating position in which the roll (04; 06; 07; 08; 09; 11) supported in this support bearing (21) is no longer radially displaceable.

66. Apparatus according to Claim 1, **characterized in that** the control unit has a memory.

67. Apparatus according to Claim 66, **characterized in that** at least one set of values (FN11; FN12; FN21; FN22; FN31; FN32; FN41; FN42; FN51; FN52; FN61; FN62) is stored as a standard configuration in the store of the control unit, each value (FN11; FN12; FN21; FN22; FN31; FN32; FN41; FN42; FN51; FN52; FN61; FN62) corresponding to a contact force exerted by a roll (04; 06; 07; 08; 09; 11) of this printing couple (01) in a roll strip (N11; N12, N21, N22, N31, N32, N41, N42, N51, N52; N61; N62) on a rotational body (12; 13; 14; 16; 17) adjacent to the respective roll (04; 06; 07; 08; 09; 11).

68. Apparatus according to Claim 67, **characterized in that** the values (FN11; FN12; FN21; FN22; FN31; FN32; FN41; FN42; FN51; FN52; FN61; FN62) of the standard configuration on the circumference of the roll (04; 06; 07; 08; 09; 11) and/or of the rotational body (12; 13; 14; 16; 17) produce a flattening corresponding to a target value for the width of each roll strip (N11; N12, N21, N22, N31, N32, N41, N42, N51, N52; N61; N62) in order to achieve a good quality for the print product to be produced with the printing couple (01).

69. Apparatus according to Claim 1, **characterized in that** modified values (FN11; FN12; FN21; FN22; FN31; FN32; FN41; FN42; FN51; FN52; FN61; FN62) are resettable with the control unit to the values (FN11; FN12; FN21; FN22; FN31; FN32; FN41; FN42; FN51; FN52; FN61; FN62) of the standard configuration.

70. Apparatus according to Claim 1, **characterized in that** the roll (04; 06; 07; 08; 09; 11) and/or its adjacent rotational body (12; 13; 14; 16; 17) have an elastically deformable lateral surface.

71. Apparatus according to Claim 1, **characterized in that** groups of simultaneously changeable values (FN11; FN12; FN21; FN22; FN31; FN32; FN41; FN42; FN51; FN52; FN61; FN62) are formed in the control unit.

72. Apparatus according to Claim 71, **characterized in that** the groups relate to rolls (06; 07; 09; 11) of the inking unit (02) or rolls (04; 08) of the dampening unit (03).

73. Apparatus according to Claim 71, **characterized in that** the groups relate to application rolls (04; 06; 07) cooperating with the forme cylinder (12).

74. Apparatus according to Claim 3, **characterized in that** a plurality of rolls (04; 06; 07; 08; 09; 11) in each case supported in support bearings (21) are provided, each support bearing (21) having an identification mark n, the controllable device assigned to each support bearing (21) in each case being selectable on the basis of the identification mark n.

75. Apparatus according to Claim 1, **characterized in that** the control unit controls each actuator (22) individually and independently of other actuators (22).

76. Apparatus according to Claim 1, **characterized in that** at least all rolls (04; 06; 07) directly interacting with a forme cylinder (12) in each case have at least one actuator (22), which is controlled independently of the other actuators (22) of the rolls (04; 06; 07) directly interacting with the forme cylinder (12).

77. Apparatus according to Claim 76, **characterized in that** at least three rolls (04; 06; 07) are arranged directly interacting with the forme cylinder (12) and **in that** each of these rolls (04; 06; 07) has at least one independently controlled actuator (22).

78. Apparatus according to Claim 1, **characterized in that** the control unit adjusts the value (FN11; FN12; FN21; FN22; FN31; FN32; FN41; FN42; FN51; FN52; FN61; FN62) of the contact forces of all rolls (04; 06; 07; 08; 09; 11) to be modified in their respective contact force in a period of time of less than one minute.

79. Apparatus according to Claim 1, **characterized in that** the actuators (22) exert the respective contact force on the basis of a hydraulic, electrical, motorized or piezoelectric action.

## Revendications

1. Dispositif permettant de régler la force d'appui exercée par un cylindre (04 ; 06 ; 07 ; 08 ; 09 ; 11) dans une bande de cylindre (N11 ; N12 ; N21 ; N22 ; N31 ; N32 ; N41 ; N42 ; N51 ; N52 ; N61 ; N62) sur un corps rotatif (12 ; 13 ; 14 ; 16 ; 17) adjacent et/ou permettant de mettre en appui le cylindre (04 ; 06 ; 07 ; 08 ; 09 ; 11) contre le corps rotatif (12 ; 13 ; 14 ; 16 ; 17) et/ou permettant de détacher ledit cylindre (04 ; 06 ; 07 ; 08 ; 09 ; 11) dudit corps rotatif (12 ; 13 ; 14 ; 16 ; 17), les deux extrémités (18) du même cylindre (04 ; 06 ; 07 ; 08 ; 09 ; 11), réglable en force d'appui et/ou variable en position, et/ou au moins une extrémité (18) de deux cylindres (04 ; 06 ; 07 ; 08 ; 09 ; 11) différents, chacun réglable en force d'appui et/ou variable en position, étant montées chacune sur un palier support (21) avec un support de cylindre (39) apte à effectuer une course radiale, chacun de ces paliers supports (21) comportant au moins un actionneur (22) agissant sur le cylindre (04 ; 06 ; 07 ; 08 ; 09 ; 11),
au moins un actionneur (22) d'un palier support (21) étant commandé par une unité de commande séparément et indépendamment d'un actionneur (22) d'un autre palier support (21), ladite unité de commande calculant à partir des forces radiales (Fn1 ; Fn2 ; Fn3 ; Fn4), exercées actuellement par les actionneurs (22) du même palier support (21), et/ou à partir d'au moins une partie du poids exercé par le cylindre (04 ; 06 ; 07 ; 08 ; 09 ; 11), la valeur du moment (FN11 ; FN12 ; FN21 ; FN22 ; FN31 ; FN32 ; FN41 ; FN42 ; FN51 ; FN52 ; FN61 ; FN62) de la force d'appui exercée par au moins un des cylindres (04 ; 06 ; 07 ; 08 ; 09 ; 11) dans au moins une des bandes de cylindre (N11 ; N12 ; N21 ; N22 ; N31 ; N32 ; N41 ; N42 ; N51 ; N52 ; N61 ; N62) sur son corps rotatif (12 ; 13 ; 14 ; 16 ; 17) adjacent,
**caractérisé en ce que** chaque bande de cylindre (N11 ; N12 ; N21 ; N22 ; N31 ; N32 ; N41 ; N42 ; N51 ; N52 ; N61 ; N62) est identifiée, **en ce que** l'unité de commande comporte au moins un élément de commande et un dispositif d'affichage, **en ce qu'**une bande de cylindre (N11 ; N12 ; N21 ; N22 ; N31 ; N32 ; N41 ; N42 ; N51 ; N52 ; N61 ; N62) déterminée peut être sélectionnée à l'appui de son identification par l'élément de commande dans une liste de bandes de cylindre (N11 ; N12 ; N21 ; N22 ; N31 ; N32 ; N41 ; N42 ; N51 ; N52 ; N61 ; N62) portant une identification ou l'identification d'une bande de cylindre déterminée peut être enregistrée par l'élément de commande, **en ce que** le dispositif d'affichage affiche la valeur actuelle (FN11 ; FN12 ; FN21 ; FN22 ; FN31 ; FN32 ; FN41 ; FN42 ; FN51 ; FN52 ; FN61 ; FN62) de la force d'appui exercée dans au moins une bande de cylindre (N11 ; N12 ; N21 ; N22 ; N31 ; N32 ; N41 ; N42 ; N51 ; N52 ; N61 ; N62) et la valeur actuelle d'au moins une force radiale (Fn1 ; Fn2 ; Fn3 ; Fn4) d'au moins un actionneur (22) ou une pression du fluide sous pression appliqué sur au moins un actionneur (22), laquelle pression coopère avec ladite force radiale (Fn1 ; Fn2 ; Fn3 ; Fn4), et **en ce que** l'élément de commande permet de faire varier la valeur (FN11 ; FN12 ; FN21 ; FN22 ; FN31 ; FN32 ; FN41 ; FN42 ; FN51 ; FN52 ; FN61 ; FN62) affichée de la force d'appui dans une bande de cylindre (N11 ; N12 ; N21 ; N22 ; N31 ; N32 ; N41 ; N42 ; N51 ; N52 ; N61 ; N62) sélectionnée à l'appui de son identification, au moyen d'un réglage des actionneurs (22) sélectionnables individuellement, participant au réglage de la force d'appui.

2. Dispositif selon la revendication 1, **caractérisé en ce que** chacun des actionneurs (22) peut être soumis à une sollicitation de pression appliquée par un fluide sous pression.

3. Dispositif selon la revendication 1 ou 2, **caractérisé en ce qu'**un dispositif commandable est associé à chaque palier support (21), muni d'au moins un actionneur (22) commandable, l'unité de commande manoeuvrant l'actionneur (22) au moyen du dispositif commandable.

4. Dispositif selon la revendication 3, **caractérisé en ce que** le dispositif commandable applique sur plusieurs actionneurs (22) du même palier support (21), dans chaque cas de manière synchrone, une pression avec un premier niveau de pression (42) dans une première position de service et avec un deuxième niveau de pression (42) dans une deuxième position de service.

5. Dispositif selon la revendication 4, **caractérisé en ce que** dans les deux positions de service, le niveau de pression (42) appliqué sur chacun des actionneurs (22) est respectivement différent de zéro au moins pour un des actionneurs (22) du même palier support (21).

6. Dispositif selon la revendication 4, **caractérisé en ce que** pour des actionneurs (22), différents entre eux, du même palier support (21), le premier niveau de pression (42) appliqué sur chacun de ceux-ci ou le deuxième niveau de pression (42) appliqué sur chacun de ceux-ci se différencient respectivement l'un de l'autre.

7. Dispositif selon la revendication 4 ou 6, **caractérisé en ce que** le deuxième niveau de pression (42) se différencie du premier niveau de pression (42).

8. Dispositif selon la revendication 1 ou 3, **caractérisé en ce qu'**il est prévu plusieurs cylindres (04 ; 06 ; 07 ; 08 ; 09 ; 11) respectivement montés dans des paliers supports (21) et actionnés par des actionneurs (22), au moins deux paliers supports (21) comportant un indice d'identification n, le dispositif commandable associé à chaque palier support (21) pouvant être sélectionné dans chaque cas à l'appui de l'indice d'identification n.

9. Dispositif selon la revendication 1, **caractérisé en ce qu'**à des extrémités (18) différentes du même cylindre (04 ; 06 ; 07 ; 08 ; 09 ; 11) sont réglées des forces d'appui qui se différencient par leur valeur.

10. Dispositif selon la revendication 1, **caractérisé en ce que** les actionneurs (22) du même palier support (21) exercent chacun une force radiale (Fn1 ; Fn2 ; Fn3 ; Fn4) dirigée dans leur palier support (21).

11. Dispositif selon la revendication 10, **caractérisé en ce que** des forces radiales (Fn1 ; Fn2 ; Fn3 ; Fn4) exercées par des actionneurs (22) du même palier support (21) et/ou au moins une partie d'un poids exercé par le cylindre (04 ; 06 ; 07 ; 08 ; 09 ; 11) exercent dans leur somme vectorielle la force d'appui exercée par le cylindre (04 ; 06 ; 07 ; 08 ; 09 ; 11) dans la bande de cylindre (N11 ; N12 ; N21 ; N22 ; N31 ; N32 ; N41 ; N42 ; N51 ; N52 ; N61 ; N62) sur le corps rotatif (12 ; 13 ; 14 ; 16 ; 17) adjacent et/ou déplacent sensiblement dans le sens radial le cylindre (04 ; 06 ; 07 ; 08 ; 09 ; 11).

12. Dispositif selon la revendication 1, **caractérisé en ce que** le cylindre (04 ; 06 ; 07 ; 08 ; 09 ; 11) et le corps rotatif (12 ; 13 ; 14 ; 16 ; 17) sont disposés dans un groupe d'impression (01) d'une presse à imprimer.

13. Dispositif selon la revendication 12, **caractérisé en ce que** plusieurs cylindres (04 ; 06 ; 07 ; 08 ; 09 ; 11) et/ou plusieurs corps rotatifs (12 ; 13 ; 14 ; 16 ; 17) sont prévus dans le groupe d'impression (01) de la presse à imprimer.

14. Dispositif selon la revendication 1, **caractérisé en ce que** l'unité de commande est associée à la presse à imprimer ou au groupe d'impression (01).

15. Dispositif selon la revendication 1, **caractérisé en ce que** le corps rotatif (12 ; 13 ; 14 ; 16 ; 17) est réalisé sous la forme d'un cylindre porte-forme imprimante (12).

16. Dispositif selon la revendication 14, **caractérisé en ce que** sur la paroi latérale du cylindre porte-forme imprimante (12) est réalisée au moins une ouverture ouvrant un canal du cylindre porte-forme imprimante (12).

17. Dispositif selon la revendication 1, **caractérisé en ce que** l'unité de commande règle la valeur (FN11 ; FN21 ; FN31) de la force d'appui dans une bande de cylindre (N11 ; N21 ; N31), réalisée avec le cylindre porte-forme imprimante (12), à une nouvelle valeur (FN11 ; FN21 ; FN31) lorsque l'ouverture du canal et ladite bande de cylindre (N11 ; N21 ; N31) ne possèdent aucune surface de recouvrement commune.

18. Dispositif selon la revendication 1, **caractérisé en ce que** le corps rotatif (12 ; 13 ; 14 ; 16 ; 17) est réalisé sous la forme d'un autre cylindre (13 ; 14 ; 16 ; 17).

19. Dispositif selon la revendication 1, **caractérisé en ce que** l'unité de commande calcule, les forces radiales (Fn1 ; Fn2 ; Fn3 ; Fn4) à exercer par les actionneurs (22) du même palier support (21) pour une force d'appui à régler à une valeur (FN11 ; FN12 ; FN21 ; FN22 ; FN31 ; FN32 ; FN41 ; FN42 ; FN51 ; FN52 ; FN61 ; FN62) déterminée.

20. Dispositif selon la revendication 1, **caractérisé en ce que** l'unité de commande règle les forces radiales (Fn1 ; Fn2 ; Fn3 ; Fn4) à exercer par les actionneurs (22) à leur valeur du moment au moyen de vannes proportionnelles (EP1 ; EP2 ; EP3 ; EP4) commandables et/ou d'autres vannes (EP5 ; EP6) commandables.

21. Dispositif selon la revendication 1, **caractérisé en ce qu'**un indice d'identification m est associé à chaque actionneur (22) appartenant à un des paliers supports (21).

22. Dispositif selon la revendication 1, **caractérisé en ce que** l'unité de commande calcule la force de pression exercée par le cylindre (04 ; 06 ; 07 ; 08 ; 09 ; 11) dans la bande de cylindre (N11 ; N12 ; N21 ; N22 ; N31 ; N32 ; N41 ; N42 ; N51 ; N52 ; N61 ; N62) sur son corps rotatif (12 ; 13 ; 14 ; 16 ; 17) adjacent, en tenant compte de la distance entre un centre du cylindre (04 ; 06 ; 07 ; 08 ; 09 ; 11) en appui contre le corps rotatif (12 ; 13 ; 14 ; 16 ; 17) dans le même plan de section transversale et un centre du corps rotatif (12 ; 13 ; 14 ; 16 ; 17), et/ou en tenant compte d'une pression superficielle exercée par la pression du fluide sous pression dans au moins un des actionneurs (22) et/ou en tenant compte d'au moins une partie du poids calculé par la multiplication de la constante gravitationnelle avec la masse du cylindre (04 ; 06 ; 07 ; 08 ; 09 ; 11).

23. Dispositif selon la revendication 1, **caractérisé en ce que** le dispositif d'affichage, après une demande avec l'élément de commande, affiche la valeur actuelle (FN11 ; FN12 ; FN21 ; FN22 ; FN31 ; FN32 ; FN41 ; FN42 ; FN51 ; FN52 ; FN61 ; FN62) de la force d'appui exercée dans au moins une bande de cylindre (N11 ; N12 ; N21 ; N22 ; N31 ; N32 ; N41 ; N42 ; N51 ; N52 ; N61 ; N62) et/ou la valeur actuelle d'au moins une force radiale (Fn1 ; Fn2 ; Fn3 ; Fn4) d'au moins un actionneur (22) ou d'une pression, coopérant avec ladite force radiale (Fn1 ; Fn2 ; Fn3 ; Fn4), du fluide sous pression appliqué au moins sur un actionneur (22).

24. Dispositif selon la revendication 1, **caractérisé en ce que** l'on peut faire varier au moins par étapes au moins une valeur (FN11 ; FN12 ; FN21 ; FN22 ; FN31 ; FN32 ; FN41 ; FN42 ; FN51 ; FN52 ; FN61 ; FN62) de la force d'appui, affichée par le dispositif d'affichage.

25. Dispositif selon la revendication 1, **caractérisé en ce que**, après une variation de la valeur (FN11 ; FN12 ; FN21 ; FN22 ; FN31 ; FN32 ; FN41 ; FN42 ; FN51 ; FN52 ; FN61 ; FN62) affichée de la force d'appui par rapport à cette valeur (FN11 ; FN12 ; FN21 ; FN22 ; FN31 ; FN32 ; FN41 ; FN42 ; FN51 ; FN52 ; FN61 ; FN62), l'unité de commande calcule les forces radiales (Fn1 ; Fn2 ; Fn3 ; Fn4) exercées par des actionneurs (22) dans cette bande de cylindre (N11 ; N12 ; N21 ; N22 ; N31 ; N32 ; N41 ; N42 ; N51 ; N52 ; N61 ; N62).

26. Dispositif selon la revendication 23, **caractérisé en ce que**, après la variation de la valeur (FN11 ; FN12 ; FN21 ; FN22 ; FN31 ; FN32 ; FN41 ; FN42 ; FN51 ; FN52 ; FN61 ; FN62) de la force d'appui, effectuée avec l'élément de commande sur le dispositif d'affichage, lors d'une instruction correspondante, l'unité de commande règle cette nouvelle valeur (FN11 ; FN12 ; FN21 ; FN22 ; FN31 ; FN32 ; FN41 ; FN42 ; FN51 ; FN52 ; FN61 ; FN62) à l'appui de la commande des vannes (EP1 ; EP2 ; EP3 ; EP4 ; EP5 ; EP6) commandables.

27. Dispositif selon la revendication 1, **caractérisé en ce que**, lorsque le groupe d'impression (01) est en service, l'unité de commande règle, à l'appui de la commande des vannes (EP1 ; EP2 ; EP3 ; EP4 ; EP5 ; EP6) commandables, la valeur (FN11 ; FN12 ; FN21 ; FN22 ; FN31 ; FN32 ; FN41 ; FN42 ; FN51 ; FN52 ; FN61 ; FN62), modifiée sur le dispositif d'affichage, de la force d'appui exercée par le cylindre (04 ; 06 ; 07 ; 08 ; 09 ; 11) dans la bande de cylindre (N11 ; N12 ; N21 ; N22 ; N31 ; N32 ; N41 ; N42 ; N51 ; N52 ; N61 ; N62) sur son corps rotatif (12 ; 13 ; 14 ; 16 ; 17) adjacent.

28. Dispositif selon la revendication 1, **caractérisé en ce que**, en présence d'une vitesse de rotation du cylindre (04 ; 06 ; 07 ; 08 ; 09 ; 11) d'au moins 3000 tours par heure, l'unité de commande règle, à l'appui de la commande des vannes (EP1 ; EP2 ; EP3 ; EP4 ; EP5 ; EP6) commandables, la valeur (FN11 ; FN12 ; FN21 ; FN22 ; FN31 ; FN32 ; FN41 ; FN42 ; FN51 ; FN52 ; FN61 ; FN62), modifiée sur le dispositif d'affichage, de la force d'appui exercée par le cylindre (04 ; 06 ; 07 ; 08 ; 09 ; 11) dans la bande de cylindre (N11 ; N12 ; N21 ; N22 ; N31 ; N32 ; N41 ; N42 ; N51 ; N52 ; N61 ; N62) sur son corps rotatif (12 ; 13 ; 14 ; 16 ; 17) adjacent.

29. Dispositif selon la revendication 26, **caractérisé en ce que** l'unité de commande affiche sur le dispositif d'affichage une valeur (FN11 ; FN12 ; FN21 ; FN22 ; FN31 ; FN32 ; FN41 ; FN42 ; FN51 ; FN52 ; FN61 ; FN62), nouvellement calculée à partir des forces radiales (Fn1 ; Fn2 ; Fn3 ; Fn4) nouvellement réglées sur les actionneurs (22) et/ou à partir d'au moins une partie du poids exercé par le cylindre (04 ; 06 ; 07 ; 08 ; 09 ; 11), de la force d'appui exercée par au moins un cylindre (04 ; 06 ; 07 ; 08 ; 09 ; 11) dans la bande de cylindre (N11 ; N12 ; N21 ; N22 ; N31 ; N32 ; N41 ; N42 ; N51 ; N52 ; N61 ; N62) sur son corps rotatif (12 ; 13 ; 14 ; 16 ; 17) adjacent.

30. Dispositif selon la revendication 1, **caractérisé en ce que** chaque palier support (21) comporte un dispositif d'immobilisation commandable, ledit dispositif d'immobilisation, dans une première position de service, empêchant un déplacement sensiblement radial du cylindre (04 ; 06 ; 07 ; 08 ; 09 ; 11) induit par les actionneurs (22), et, dans une deuxième position de service, libérant ledit déplacement.

31. Dispositif selon la revendication 30, **caractérisé en ce que** la position de service du dispositif d'immobilisation des paliers supports (21), reliés au même cylindre (04 ; 06 ; 07 ; 08 ; 09 ; 11), change simultanément.

32. Dispositif selon la revendication 30, **caractérisé en ce qu'**un changement de la position de service du dispositif d'immobilisation est commandé par l'unité de commande au moyen d'au moins une vanne (V15 ; V25 ; V35 ; V45 ; V55 ; V65).

33. Dispositif selon la revendication 1, **caractérisé en ce que** le cylindre (04 ; 06 ; 07 ; 08 ; 09 ; 11) forme avec plusieurs corps rotatifs (12 ; 13 ; 14 ; 16 ; 17) simultanément, dans chaque cas, une bande de cylindre (N11 ; N12 ; N21 ; N22 ; N31 ; N32 ; N41 ; N42 ; N51 ; N52 ; N61 ; N62).

34. Dispositif selon la revendication 1, **caractérisé en ce que** le cylindre (04 ; 06 ; 07 ; 08 ; 09 ; 11) avec au moins un autre cylindre (04 ; 06 ; 07 ; 08 ; 09 ; 11) forme une bande de cylindre (N11 ; N12 ; N21 ; N22 ; N31 ; N32 ; N41 ; N42 ; N51 ; N52 ; N61 ; N62).

35. Dispositif selon la revendication 1, **caractérisé en ce que** le cylindre (04 ; 06 ; 07 ; 08 ; 09 ; 11) et le corps rotatif (12 ; 13 ; 14 ; 16 ; 17) appartiennent à un dispositif d'encrage (02) ou un dispositif de mouillage (03) du groupe d'impression (01) de la presse à imprimer.

36. Dispositif selon la revendication 12, **caractérisé en ce que** ledit dispositif est agencé dans une presse à imprimer réalisée sous forme de presse à imprimer les journaux.

37. Dispositif selon la revendication 15, **caractérisé en ce que** le cylindre porte-forme imprimante (12) est recouvert de plusieurs formes imprimantes dans sa direction axiale.

38. Dispositif selon la revendication 37, **caractérisé en ce que** quatre ou six formes imprimantes sont disposées sur le cylindre porte-forme imprimante (12) dans le cas d'un recouvrement complet de celui-ci dans sa direction axiale.

39. Dispositif selon la revendication 1, **caractérisé en ce que** chaque palier support (21) comporte, dans chaque cas, plusieurs actionneurs (22) dans un boîtier.

40. Dispositif selon la revendication 1, **caractérisé en ce que** les actionneurs (22) de chaque palier support (21) sont montés solidaires en rotation par rapport au palier support (21).

41. Dispositif selon la revendication 39, **caractérisé en ce que** dans le boîtier de chaque palier support (21), les actionneurs (22) de celui-ci sont répartis circulairement autour de l'axe (19) du cylindre (04 ; 06 ; 07 ; 08 ; 09 ; 11).

42. Dispositif selon la revendication 41, **caractérisé en ce que** dans chaque palier support (21), les actionneurs (22) de celui-ci, dans leur répartition circulaire dans un ordre fixe, sont munis de l'indice d'identification m.

43. Dispositif selon la revendication 42, **caractérisé en ce que** dans différents paliers supports (21), des actionneurs (22) disposés respectivement à la même position, portent le même indice d'identification m.

44. Dispositif selon la revendication 21, **caractérisé en ce que** des actionneurs (22), appartenant à différents paliers supports (21) et portant le même indice d'identification m, sont sollicités par une pression avec le même niveau de pression (42) en raison d'un montage parallèle de leurs conduites pour fluide sous pression (41).

45. Dispositif selon la revendication 21, **caractérisé en ce que** des actionneurs (22), appartenant à différents paliers supports (21) et portant des signes d'identification m distincts, sont reliés via leur conduite pour fluide sous pression (41) à des niveaux de pression (42) se différenciant respectivement.

46. Dispositif selon la revendication 1, **caractérisé en ce que** des paliers supports (21) reliés au même cylindre (04 ; 06 ; 07 ; 08 ; 09 ; 11) comportent le même nombre d'actionneurs (22).

47. Dispositif selon la revendication 1, **caractérisé en ce que** les paliers supports (21) de plusieurs cylindres (04 ; 06 ; 07 ; 08 ; 09 ; 11) comportent le même nombre d'actionneurs (22).

48. Dispositif selon la revendication 1, **caractérisé en ce que** les paliers supports (21) de tous les cylindres (04 ; 06 ; 07 ; 08 ; 09 ; 11) comportent le même nombre d'actionneurs (22).

49. Dispositif selon la revendication 1, **caractérisé en ce que** le fluide sous pression est de l'air comprimé.

50. Dispositif selon la revendication 1, **caractérisé en ce que** l'actionneur (22) est réalisé sous la forme d'un corps creux sans tige de piston.

51. Dispositif selon la revendication 50, **caractérisé en ce que** le corps creux est réalisé au moins en partie dans un matériau élastomère.

52. Dispositif selon la revendication 1, **caractérisé en ce que** les actionneurs (22) peuvent être télécommandés par l'unité de commande.

53. Dispositif selon la revendication 1, **caractérisé en ce que** des forces radiales (Fn1 ; Fn2 ; Fn3 ; Fn4), exercées par les actionneurs (22) du même palier support (21), définissent entre elles un angle d'ouverture (α).

54. Dispositif selon la revendication 1, **caractérisé en ce que** des forces radiales (Fn1 ; Fn2 ; Fn3 ; Fn4), exercées par les actionneurs (22) du même palier support (21), définissent entre elles un angle d'ouverture (α) différent de 0° et 180°.

55. Dispositif selon la revendication 1, **caractérisé en ce que** des forces radiales (Fn1 ; Fn2 ; Fn3 ; Fn4), exercées par les actionneurs (22) du même palier support (21), définissent entre elles un angle d'ouverture (α) entre 45° et 135°.

56. Dispositif selon la revendication 1, **caractérisé en ce que** les actionneurs (22) des paliers supports (21) reliés au même cylindre (04 ; 06 ; 07 ; 08 ; 09 ; 11) exercent, dans la bande de cylindre (N11 ; N12 ; N21 ; N22 ; N31 ; N32 ; N41 ; N42 ; N51 ; N52 ; N61 ; N62) sur son corps rotatif (12 ; 13 ; 14 ; 16 ; 17) adjacent, une force d'appui se différenciant par sa valeur respective (FN11 ; FN12 ; FN21 ; FN22 ; FN31 ; FN32 ; FN41 ; FN42 ; FN51 ; FN52 ; FN61 ; FN62)au niveau des deux extrémités (18) de ce cylindre (04 ; 06 ; 07 ; 08 ; 09 ; 11).

57. Dispositif selon la revendication 56, **caractérisé en ce que** la force d'appui, se différenciant par sa valeur respective (FN11 ; FN12 ; FN21 ; FN22 ; FN31 ; FN32) au niveau des deux extrémités (18) du cylindre (04 ; 06 ; 07), est réglée lorsque le cylindre porte-forme imprimante (12), propre à être recouvert de plusieurs formes imprimantes dans sa direction axiale, n'est pas intégralement recouvert par les formes imprimantes dans sa direction axiale.

58. Dispositif selon la revendication 1, **caractérisé en ce que** chaque palier support (21) muni d'un actionneur (22) porte un indice d'identification n.

59. Dispositif selon les revendications 21 et 58, **caractérisé en ce que** l'indice d'identification n du palier support (21), conjointement avec l'indice d'identification m de l'actionneur (22), forme un identificateur nm.

60. Dispositif selon la revendication 59, **caractérisé en ce que** l'identificateur nm peut être lu par une machine.

61. Dispositif selon la revendication 1, **caractérisé en ce que** l'unité de commande est réalisée sous la forme une unité mobile.

62. Dispositif selon la revendication 1, **caractérisé en ce que** l'unité de commande est reliée au dispositif commandable uniquement lorsqu'il y a lieu de modifier la valeur (FN11 ; FN12 ; FN21 ; FN22 ; FN31 ; FN32 ; FN41 ; FN42 ; FN51 ; FN52 ; FN61 ; FN62) d'une force d'appui exercée dans une bande de cylindre (N11 ; N12 ; N21 ; N22 ; N31 ; N32 ; N41 ; N42 ; N51 ; N52 ; N61 ; N62).

63. Dispositif selon la revendication 1, **caractérisé en ce que** l'unité de commande est reliée au dispositif commandable uniquement lorsqu'il y a lieu de commander au moins une des vannes (EP1 ; EP2 ; EP3 ; EP4 ; EP5 ; EP6 ; V15 ; V25 ; V35 ; V45 ; V55 ; V65).

64. Dispositif selon la revendication 63, **caractérisé en ce que** les vannes (EP1 ;
EP2 ; EP3 ; EP4 ; EP5 ; EP6 ; V15 ; V25 ; V35 ; V45 ; V55 ; V65) destinées à être commandées par l'unité de commande sont actionnées par voie électrique ou électromagnétique.

65. Dispositif selon la revendication 1, **caractérisé en ce que**, en vue du réglage de la nouvelle valeur (FN11 ; FN12 ; FN21 ; FN22 ; FN31 ; FN32 ; FN41 ; FN42 ; FN51 ; FN52 ; FN61 ; FN62) de la force d'appui exercée dans une bande de cylindre (N11 ; N12 ; N21 ; N22 ; N31 ; N32 ; N41 ; N42 ; N51 ; N52 ; N61 ; N62) sélectionnée, l'unité de commande actionne tour à tour, d'abord avec au moins une des vannes (V15 ; V25 ; V35 ; V45 ; V55 ; V65), le dispositif d'immobilisation du palier support (21) dans lequel il faut régler à la nouvelle valeur la force radiale (Fn1 ; Fn2 ; Fn3 ; Fn4) d'au moins un actionneur (22), de telle sorte que le cylindre (04 ; 06 ; 07 ; 08 ; 09 ; 11) commandable, monté dans ce palier support (21), peut être déplacé dans le sens radial,
**en ce que** l'unité de commande actionne ensuite au moins une des vannes proportionnelles (EP1 ; EP2 ; EP3 ; EP4) et/ou au moins une des vannes (EP5 ; EP6) pour régler à la nouvelle valeur la force radiale (Fn1 ; Fn2 ; Fn3 ; Fn4) d'au moins un actionneur (22) du palier support (21) concerné,
et **en ce que**, ensuite, l'unité de commande actionne à nouveau ladite au moins une vanne (V15 ; V25 ; V35 ; V45 ; V55 ; V65) actionnée précédemment, pour que le dispositif d'immobilisation du palier support (21), dans lequel la force radiale (Fn1 ; Fn2 ; Fn3 ; Fn4) d'au moins un actionneur (22) a été réglée à la nouvelle valeur calculée, puisse être amené dans la position de service dans laquelle le cylindre (04 ; 06 ; 07 ; 08 ; 09 ; 11), monté dans ce palier support (21), ne peut plus être déplacé dans le sens radial.

66. Dispositif selon la revendication 1, **caractérisé en ce que** l'unité de commande comporte une mémoire.

67. Dispositif selon la revendication 66, **caractérisé en ce que** dans la mémoire de l'unité de commande est stocké au moins un bloc de valeurs (FN11 ; FN12 ; FN21 ; FN22 ; FN31 ; FN32 ; FN41 ; FN42 ; FN51 ; FN52 ; FN61 ; FN62) en tant que configuration standard, chaque valeur (FN11 ; FN12 ; FN21 ; FN22 ; FN31 ; FN32 ; FN41 ; FN42 ; FN51 ; FN52 ; FN61 ; FN62) correspondant à une force d'appui exercée par un cylindre (04 ; 06 ; 07 ; 08 ; 09 ; 11) de ce groupe d'impression (01) dans une bande de cylindre (N11 ; N12 ; N21 ; N22 ; N31 ; N32 ; N41 ; N42 ; N51 ; N52 ; N61 ; N62) sur un corps rotatif (12 ; 13 ; 14 ; 16 ; 17) adjacent au cylindre (04 ; 06 ; 07 ; 08 ; 09 ; 11) respectif.

68. Dispositif selon la revendication 67, **caractérisé en ce que** les valeurs (FN11 ; FN12; FN21 ; FN22 ; FN31 ; FN32 ; FN41 ; FN42 ; FN51 ; FN52 ; FN61 ; FN62) de la configuration standard génèrent sur la périphérie du cylindre (04 ; 06 ; 07 ; 08 ; 09 ; 11) et/ou du corps rotatif (12 ; 13 ; 14 ; 16 ; 17) un aplatissement correspondant à une valeur de consigne pour la largeur de chaque bande de cylindre (N11 ; N12 ; N21 ; N22 ; N31 ; N32 ; N41 ; N42 ; N51 ; N52 ; N61 ; N62), afin d'obtenir avec le groupe d'impression (01) une bonne qualité pour le produit imprimé à réaliser.

69. Dispositif selon la revendication 1, **caractérisé en ce que** des valeurs (FN11 ; FN12 ; FN21 ; FN22 ; FN31 ; FN32 ; FN41 ; FN42 ; FN51 ; FN52 ; FN61 ; FN62) modifiées peuvent être ramenées par l'unité de commande aux valeurs (FN11 ; FN12 ; FN21 ; FN22 ; FN31 ; FN32 ; FN41 ; FN42 ; FN51 ; FN52 ; FN61 ; FN62) de la configuration standard.

70. Dispositif selon la revendication 1, **caractérisé en ce que** le cylindre (04 ; 06 ; 07 ; 08 ; 09 ; 11) et/ou son corps rotatif (12 ; 13 ; 14 ; 16 ; 17) adjacent comportent une paroi latérale élastiquement déformable.

71. Dispositif selon la revendication 1, **caractérisé en ce que** des groupes de valeurs (FN11 ; FN12 ; FN21 ; FN22 ; FN31 ; FN32 ; FN41 ; FN42 ; FN51 ; FN52 ; FN61 ; FN62) modifiables simultanément sont formés dans l'unité de commande.

72. Dispositif selon la revendication 71, **caractérisé en ce que** les groupes concernent les cylindres (06 ; 07 ; 09 ; 11) du dispositif d'encrage (02) ou les cylindres (04 ; 08) du dispositif de mouillage (03).

73. Dispositif selon la revendication 71, **caractérisé en ce que** les groupes concernent des cylindres encreurs (04 ; 06 ; 07) coopérant avec le cylindre porte-forme imprimante (12).

74. Dispositif selon la revendication 3, **caractérisé en ce qu'**il est prévu plusieurs cylindres (04 ; 06 ; 07 ; 08 ; 09 ; 11) montés respectivement dans des paliers supports (21), chaque palier support (21) portant un indice d'identification n, le dispositif commandable, associé à chaque palier support (21), pouvant être sélectionné dans chaque cas à l'appui de l'indice d'identification n.

75. Dispositif selon la revendication 1, **caractérisé en ce que** l'unité de commande commande chaque actionneur (22) individuellement et indépendamment des autres actionneurs (22).

76. Dispositif selon la revendication 1, **caractérisé en ce qu'**au moins tous les cylindres (04 ; 06 ; 07), coopérant directement avec un cylindre porte-forme imprimante (12), comportent chacun au moins un actionneur (22) qui est commandé indépendamment des autres actionneurs (22) des cylindres (04 ; 06 ; 07) coopérant directement avec le cylindre porte-forme imprimante (12).

77. Dispositif selon la revendication 76, **caractérisé en ce qu'**il est prévu au moins trois cylindres (04 ; 06 ; 07) coopérant directement avec le cylindre porte-forme imprimante (12) et **en ce que** chacun de ces cylindres (04 ; 06 ; 07) comporte au moins un actionneur (22) commandé indépendamment.

78. Dispositif selon la revendication 1, **caractérisé en ce que**, dans un intervalle de temps de moins d'une minute, l'unité de commande effectue un nouveau réglage de la valeur (FN11 ; FN12 ; FN21 ; FN22 ; FN31 ; FN32 ; FN41 ; FN42 ; FN51 ; FN52 ; FN61 ; FN62) des forces d'appui de tous les cylindres (04 ; 06 ; 07 ; 08 ; 09 ; 11) dont la force d'appui doit être modifiée.

79. Dispositif selon la revendication 1, **caractérisé en ce que** les actionneurs (22) exercent la force d'appui respective sous l'effet d'une action hydraulique, électrique, motorisée ou piézoélectrique.
